# EUROPÄISCHE PATENTSCHRIFT

(11) **EP 1 738 905 B1**
(45) Veröffentlichungstag und Bekanntmachung des Hinweises auf die Patenterteilung: **17.12.2008**
(21) Anmeldenummer: 06113145.4
(22) Anmeldetag: 26.04.2006
(51) Int. Cl.: B41F 27/00, B41F 30/04

(54) **Zylinder einer Rotationsdruckmaschine mit mindestens einem sich in Axialrichtung des Zylinders erstreckenden Kanal**
Cylinder of a rotary printing machine with a slit along the axis of the cylinder
Cylindre d'une machine d'impression rotative avec un canal parallèle à l'axe du cylindre

(30) Priorität: 28.06.2005 DE 102005029830; 12.04.2006 DE 102006017222
(43) Veröffentlichungstag der Anmeldung: 03.01.2007
(73) Patentinhaber: Koenig & Bauer Aktiengesellschaft, 97080 Würzburg (DE)
(72) Erfinder: Schäfer, Karl, 97273 Kürnach (DE); Koblinger, Michael, 97225 Zellingen (DE)
(74) Vertreter: Stiel, Jürgen

(56) Entgegenhaltungen:
- EP-A- 1 512 530
- WO-A-20/04018206
- DE-U1- 20 220 294

## Beschreibung

Die Erfindung betrifft einen Zylinder einer Rotationsdruckmaschine mit mindestens einem sich in Axialrichtung des Zylinders unter dessen Mantelfläche erstreckenden Kanal gemäß dem Oberbegriff des Anspruches 1.

Durch die WO 2004/018 206 A1 ist ein Zylinder einer Rotationsdruckmaschine bekannt, wobei eine axiale Länge des Zylinders in mehrere aufeinander folgende Abschnitte unterteilt ist, wobei die Mantelfläche des Zylinders in einem oder mehreren Abschnitten jeweils mit einem oder mehreren Aufzügen belegt ist, wobei mindestens ein Kanal vorgesehen ist, der sich in axialer Richtung des Zylinders unter dessen Mantelfläche erstreckt und im Erstreckungsbereich mindestens eines Abschnitts an der Mantelfläche eine Öffnung aufweist, wobei in dem mindestens einen Abschnitt, in dem wenigstens ein Ende des wenigstens einen Aufzugs durch die jeweilige Öffnung in den mindestens einen Kanal eingeführt ist, in axialer Richtung nebeneinander mehrere jeweils eine Haltevorrichtung aufweisende Basiskörper zum Halten des in die Öffnung eingeführten Endes des mindestens einen Aufzugs angeordnet sind, wobei die Haltevorrichtung ein als Registerstift ausgebildetes Halteelement aufweist.

Aus der DE 102 28 970 C1 und der EP 1 512 530 A2 sind jeweils ein Zylinder einer Rotationsdruckmaschine bekannt, wobei zum Befestigen von Aufzügen in einem Abschnitt des Zylinders in dessen Kanälen in axialer Richtung nebeneinander Basiskörper jeweils mit einer Haltevorrichtung und in einem anderen Abschnitt desselben Kanals des Zylinders anstelle der Basiskörper mehrere Füllelemente ohne eine Haltevorrichtung angeordnet sind.

Durch die DE 202 20 294 U1 ist ein Zylinder einer Rotationsdruckmaschine bekannt, wobei eine axiale Länge des Zylinders in mehrere aufeinander folgende Abschnitte unterteilt ist, wobei mindestens ein sich in axialer Richtung des Zylinders unter dessen Mantelfläche erstreckender Kanal vorgesehen ist, wobei mittig zwischen in dem Kanal angeordneten Klemmelementen jeden Abschnitts jeweils ein einen Registerstein aufweisendes Passerelement angeordnet ist.

Aus der DE 199 24 786 A1 ist eine Vorrichtung zum Spannen und/oder Klemmen von biegsamen Platten mit abgekanteten Einhängeschenkeln bekannt, welche in einen Befestigungsschlitz eines die Platten tragenden Zylinders ragen, wobei der Befestigungsschlitz in radialer Richtung des Zylinders mit einer achsparallelen Zylindergrube in Verbindung steht, wobei in der Zylindergrube ein in Richtung Befestigungsschlitz geöffneter Basiskörper angeordnet ist, wobei innerhalb des Innenraums des Basiskörpers bewegbare Spann- und/oder Klemmelemente vorgesehen sind, wobei der Basiskörper aus mehreren kürzeren miteinander kuppelbaren Basiskörpern bestehen kann. Der bzw. die in einer Reihe in der Zylindergrube angeordneten Basiskörper sind drehfest miteinander verbunden, zum Beispiel mittels einer Verzahnung, wobei ein erster und ein letzter der Basiskörper drehfest jeweils mit einem Endkuppelstück verbunden ist, das mit seinen die Zylindergrube überdeckenden Teilen an den Flanken des Zylinders zum Beispiel durch Verschraubung befestigt ist.

Der Erfindung liegt die Aufgabe zugrunde, einen Zylinder einer Rotationsdruckmaschine mit mindestens einem sich in Axialrichtung des Zylinders unter dessen Mantelfläche erstreckenden Kanal zu schaffen, bei dem in dem mindestens einen Kanal jeweils zumindest Basiskörper und mindestens ein Registerelement montagefreundlich anordenbar und in einem Reparaturfall kostengünstig austauschbar sind.

Die Aufgabe wird erfindungsgemäß durch die Merkmale des Anspruches 1 gelöst.

Die mit der Erfindung erzielbaren Vorteile bestehen insbesondere darin, dass in dem mindestens einen Kanal des jeweiligen Zylinders Basiskörper und/oder Füllelemente und mindestens ein Registerelement montagefreundlich anordenbar sind. Dabei sind insbesondere die Füllelemente auf nahezu jede beliebige Länge konfektionierbar. Ein mit einer Öffnung versehener Kanal, der von einem Aufzug abschnittsweise überdeckt ist, birgt für diesen Aufzug die Gefahr eines Bruchs beim Abrollen auf einem Gegenzylinder in einem Druckwerk. Diese Gefahr besteht nicht bei einem Zylinder mit Kanälen, die nur in denjenigen Abschnitten eine Öffnung aufweisen, in denen diese Öffnung zur Befestigung eines Aufzugs auf der Mantelfläche des Zylinders erforderlich ist.

Ausführungsbeispiele der Erfindung sind in den Zeichnungen dargestellt und werden im Folgenden näher beschrieben, woraus sich weitere Vorteile der gefundenen Lösung erkennen lassen.

### Es zeigen:

- Fig. 1: eine perspektivische Ansicht eines Zylinders mit zwei Kanälen und vier nebeneinander anordenbaren Aufzügen;
- Fig. 2: eine vereinfachte Darstellung eines Druckwerks mit einem 6/2-Formzylinder und einem Übertragungszylinder (Einfachumfang);
- Fig. 3: eine perspektivische Ansicht eines Aufzugs;
- Fig. 4: eine Teilschnittdarstellung eines Zylinders mit einem Kanal und einer darin angeordneten Vorrichtung zum Befestigen eines Aufzugs auf einem Zylinder;
- Fig. 5: eine ebene Abwicklung von vier nebeneinander versetzt auf einem Zylinder angeordneten Aufzügen;
- Fig. 6: eine vereinfachte perspektivische Ansicht eines Basiskörpers oder Füllelements;
- Fig. 7: in einem Teilschnitt eine Gestaltungsvariante von Kanal, Basiskörper und Haltevorrichtung;
- Fig. 8: in einem Teilschnitt eine weitere Gestaltungsvariante von Kanal und Haltevorrichtung;
- Fig. 9: in einem Teilschnitt eine weitere Gestaltungsvariante von Kanal, Basiskörper und Haltevorrichtung;
- Fig. 10: in einem Teilschnitt eine weitere Gestaltungsvariante von Kanal und Basiskörper;
- Fig. 11: eine perspektivische Ansicht eines Zylinders mit mindestens einer an seiner Mantelfläche eingebrachten, mit einem Formteil abgedeckten Nut;
- Fig. 12: eine perspektivische Ansicht einer Aussparung am Zylinder;
- Fig. 13: eine perspektivische Ansicht einer Gestaltungsalternative der Aussparung am Zylinder;
- Fig. 14: eine perspektivische Ansicht von in axialer Richtung nebeneinander angeordneten Basiskörpern, Füllelementen sowie Registerelementen;
- Fig. 15: eine beispielhafte Ausgestaltung des Registerelements der Fig. 14 in einer ersten Schnittebene;

- Fig. 16: eine beispielhafte Ausgestaltung des Registerelements der Fig. 14 in einer zweiten Schnittebene;
- Fig. 17: eine mit einem Formteil verschlossene Aussparung;
- Fig. 18: einen Aufzug mit Registerstanzungen.

In der Fig. 1 ist ein Zylinder 01 eines Druckwerks einer Rotationsdruckmaschine beispielhaft dargestellt. Dieser Zylinder 01 kann als ein Formzylinder 01 a oder als ein Übertragungszylinder 01 b ausgestaltet sein und kann in Umfangsrichtung nebeneinander mit z. B. einem Aufzug und axial, d. h. seiner Länge L nach mit z. B. vier Aufzügen 02a; 02b; 02c; 02d belegt werden, sodass sich vier Aufzüge auf dem Zylinder 01 befinden (Fig. 5).

Bei einem Formzylinder sind die Aufzüge vorzugsweise als plattenförmige Druckformen ausgebildet, bei einem Übertragungszylinder handelt es sich bei den Aufzügen vorzugsweise um jeweils auf einer Trägerplatte aufgebrachte Gummidrucktücher.

Das Druckwerk kann z. B. als eine 9-Zylinder-Satelliten-Druckeinheit ausgebildet sein, bei dem vier Paare jeweils bestehend aus einem Formzylinder 01 a und einem Übertragungszylinder 01 b in einem Gestell um einen gemeinsamen Gegendruckzylinder angeordnet sind, wobei die Formzylinder 01 a und Übertragungszylinder 01 b jeweils die Merkmale der hier vorgeschlagenen Lösung aufweisen. Gerade für den Zeitungsdruck sind Anordnungen günstig (Fig. 2), bei denen ein Formzylinder 01 a in seiner axialen Richtung in einer ersten Reihe z. B. mit sechs plattenförmigen Druckformen 02a; 02b; 02c; 02d; 02e; 02f und - in der Fig. 2 nur angedeutet - auf der in der Darstellung nicht zu sehenden Seite des Formzylinders 01 a in einer zweiten Reihe z. B. mit weiteren sechs plattenförmigen Druckformen 02g; 02h; 02i; 02j; 02k; 02l belegt ist, sodass der Formzylinder 01 a entlang seiner Umfangsrichtung nebeneinander jeweils zwei plattenförmige Druckformen trägt. Ein solcher Formzylinder 01 a rollt auf einem Übertragungszylinder 01 b ab, der axial z. B. mit drei nebeneinander angeordneten Gummidrucktüchern 02m; 02n; 02o belegt ist, wobei jedes Gummidrucktuch 02m; 02n; 02o den vollen Umfang des Übertragungszylinders 01 b umspannt. Die Gummidrucktücher 02m; 02n; 02o weisen in diesem Beispiel die doppelte Breite und Länge der plattenförmigen Druckformen 02a bis 02l auf. Der insgesamt mit z. B. zwölf plattenförmigen Druckformen 02a bis 02l belegte Formzylinder 01 a und der insgesamt mit z. B. drei Gummidrucktüchern 02m; 02n; 02o belegte Übertragungszylinder 01b haben hierbei vorzugsweise dieselben geometrischen Abmessungen bezüglich der Länge L ihres die jeweiligen Aufzüge jeweils tragenden Ballens und ihres Umfangs. Die plattenförmigen Druckformen 02a bis 02l sind mit ihren jeweiligen Enden 03; 04 auf dem Formzylinder 01 a in z. B. zwei am Umfang um 180° versetzten Kanälen 11; 12 befestigt, wohingegen die jeweiligen Enden 03; 04 der Gummidrucktücher 02m; 02n; 02o in mindestens einem Kanal 11' gehalten sind. Der Formzylinder 01 a und der Übertragungszylinder 01 b sind vorzugsweise derart im Druckwerk angeordnet, dass ihre jeweiligen Kanäle 11; 11' aufeinander abrollen.

Der Vollständigkeit halber wird angemerkt, dass der Formzylinder 01 a auch mit als Panoramadruckplatten ausgebildeten Aufzügen belegt sein kann, sodass jede plattenförmige Druckform jeweils zwei Druckbildseiten enthält. In diesem Fall beziehen sich die in der Fig. 2 für die Aufzüge vergebenen Bezugszeichen 02a bis 02l auf die Druckbildseiten, wobei die Druckbildseiten 02a; 02b bzw. 02c; 02d bzw. 02e; 02f bzw. 02g; 02h bzw. 02i; 02j bzw. 02k; 02l jeweils auf einer Panoramadruckplatte angeordnet sind. Wenn nun, wie später noch beschrieben wird, Aufzüge in Umfangsrichtung des Zylinders zueinander versetzt angeordnet werden, bedeutet das im Fall einer Verwendung von Panoramadruckplatten, dass nicht die einzelnen Druckseiten, sondern die auf der Mantelfläche 13 des Zylinders 01 a zu befestigenden, jeweils aus zwei Druckseiten bestehenden Panoramadruckplatten zueinander versetzt angeordnet sind.

Um eine versetzte Anordnung von Aufzügen zu ermöglichen, müssen bei einem Zylinder mit zwei am Umfang zueinander versetzt angeordneten Kanälen die Aufzüge entweder den Zylinder umfangsmäßig voll umspannen, wobei beide Enden desselben Aufzugs in demselben Kanal und die Enden eines benachbarten Aufzugs in einem anderen, zu dem ersten Kanal versetzt angeordneten Kanal befestigt sind, oder es sind im Zylinder weitere, insbesondere mehr als zwei Kanäle vorgesehen, so z. B. vier Kanäle, die jeweils um 90° zueinander versetzt angeordnet sind, sodass jeweils z. B. zwei Aufzüge umfangsmäßig hintereinander anordenbar sind, wobei die Enden jedes Aufzugs in zwei unterschiedlichen, jeweils um 180° versetzten Kanälen befestigt werden und benachbarte Aufzüge in den dazu um 90° versetzten Kanälen befestigt sind.

Der Zylinder 01; 01 a; 01 b hat einen Durchmesser D1 von beispielsweise 160 mm bis 340 mm, vorzugsweise zwischen 280 mm und 300 mm. Die axiale Länge L des Aufzüge tragenden Ballens des Zylinders 01, 01 a; 01 b liegt z. B. im Bereich zwischen 1.200 mm und 2.600 mm, vorzugsweise zwischen 1900 mm und 2300 mm (Fig. 1). Eine plattenförmige Druckform bzw. eine Trägerplatte für ein Gummidrucktuch besteht i. d. R. aus einem biegsamen, aber ansonsten formstabilen Material, z. B. aus einer Aluminiumlegierung, und weist zwei gegenüberliegende, im oder am Zylinder 01; 01 a; 01 b zu befestigende Enden 03; 04 mit einer Materialstärke M von z. B. 0,2 mm bis 0,4 mm, vorzugsweise 0,3 mm auf, wobei diese Enden 03; 04 zur Ausbildung von Einhängeschenkeln 06; 07 jeweils entlang einer Biegelinie 08; 09 bezogen auf die gestreckte Länge I des Aufzugs 02a bis 02o um einen Winkel α; β zwischen 40° und 140°, vorzugsweise 45°, 90° oder 135° abgekantet sind (Fig3). Wenn in Umfangsrichtung des Zylinders 01 b nebeneinander nur ein einziger Aufzug 02m bis 02o aufgebracht ist, entspricht die Länge I des Aufzugs 02m bis 02o nahezu der Länge des Umfangs des Zylinders 01 b.

In dem in der Fig. 1 gezeigten Beispiel sind im Zylinder 01 ein erster Kanal 11 und ein zweiter Kanal 12 vorgesehen, wobei sich beide Kanäle 11; 12 durchgängig in Richtung der Länge L des Zylinders 01 erstrecken und in Richtung von dessen Umfang z. B. um einen 180° umspannenden Kreisbogen versetzt zueinander angeordnet sind. Zur Vermeidung von Unwucht des im Druckwerk rotierenden Zylinders 01 ist es vorteilhaft, die Kanäle 11; 12 äquidistant, d. h. in gleichen Abständen zueinander anzuordnen. Eine Variante zu der in der Fig. 1 gezeigten Anordnung mit durchgängigen Kanälen 11; 12 besteht darin, wenn sich wenigstens einer der Kanäle 11; 12 nur über ein Teilstück von der Länge L des Zylinders 01 erstreckt.

Beide Kanäle 11; 12 sind im Inneren des Zylinders 01 in einem Abstand a von z. B. 4 mm bis 10 mm, vorzugsweise 6 mm unter dessen Mantelfläche 13 z. B. als eine kreisrunde Bohrung durch den Zylinder 01 ausgeführt und weisen jeweils einen Durchmesser D2 von z. B. 25 mm bis 50 mm, vorzugsweise 30 mm auf. Das Verhältnis der Durchmesser D1; D2 vom Zylinder 01 zum Kanal 11; 12 liegt damit vorzugsweise bei 10:1. Wenn die Querschnittsfläche der Kanäle 11; 12 nicht kreisrund ist, liegt das Verhältnis der Querschnittsflächen vom Zylinder 01 zu einem der Kanäle 11; 12 vorzugsweise bei 100:1, sodass die Querschnittsfläche der Kanäle 11; 12 vergleichsweise gering zu derjenigen des Zylinders 01 ist.

In dem in der Fig. 1 gezeigten Beispiel sind beide Kanäle 11; 12 in ihrer Längsrichtung, d. h. in Axialrichtung des Zylinders 01 in so viele Abschnitte A; B; C; D aufgeteilt, wie Aufzüge 02a; 02b; 02c; 02d auf der Mantelfläche 13 des Zylinders 01 nebeneinander anordenbar sind, wobei die abschnittsweise Einteilung der Mantelfläche 13 derjenigen der Kanäle 11; 12 entspricht. Die Kanäle 11; 12 weisen in einigen ihrer Abschnitte A; B; C; D eine schmale, schlitzförmige Öffnung 14 zur Mantelfläche 13 des Zylinders 01 auf (Fig. 5). Es ist vorteilhaft, wenn sich in Umfangsrichtung des Zylinders 01 mit Bezug auf denselben Abschnitt A; B; C; D ein mit einer Öffnung 14 versehener Kanal 11 mit einem zur Mantelfläche 13 des Zylinders 01 geschlossenen Kanal 12 abwechselt. Damit ergibt sich bezüglich der Kanäle 11; 12 sowohl in Umfangsrichtung als auch in Längsrichtung des Zylinders 01 eine alternierende Anordnung von Öffnungen 14 in den Abschnitten A; B; C; D. Die Schlitzweite S der Öffnung 14 beträgt weniger als 5 mm und liegt vorzugsweise im Bereich von 1 mm bis 3 mm (Fig. 4).

Wie die Fig. 5 erkennen lässt, entspricht in diesem Beispiel die Anzahl der in jedem Kanal 11; 12 in Längsrichtung nebeneinander angeordneten, mit einer Öffnung 14 versehenen Abschnitte A; B; C; D der Hälfte der auf der Länge L des Zylinders 01 versetzt nebeneinander angeordneten Aufzüge 02a; 02b; 02c; 02d. Falls die Mantelfläche 13 des Zylinders 01 in Umfangsrichtung nebeneinander mit mehr als einem Aufzug belegt ist, sind auch mehr als zwei, jeweils in einem bestimmten Kreisbogen beabstandete Kanäle oder Teilstücke von Kanälen vorgesehen und es ergeben sich durch die größere Anzahl von Aufzügen komplexere Belegungsanordnungen auf der Mantelfläche 13 des Zylinders 01.

In diesem Beispiel wurde die Anzahl der Aufzüge 02a; 02b; 02c; 02d und Abschnitte A; B; C; D jeweils zu vier gewählt, wobei hier jeder Abschnitt A; B; C; D ein Viertel der Länge L des Zylinders 01 aufweist. Wie die Fig. 5 in einer abgewickelten Darstellung der Mantelfläche 13 des Zylinders 01 andeutet, sind alle Aufzüge 02a; 02b; 02c; 02d auf der Mantelfläche 13 des Zylinders 01 in axialer Richtung nebeneinander und die Aufzüge 2b und 02d derart versetzt zu den Aufzügen 2a und 2c angeordnet, dass diese Aufzüge 2b und 02d die Abschnitte B und D des Kanals 12 überdecken, wohingegen die Aufzüge 2a und 2c die Abschnitte A und C des Kanals 11 überdecken. Der Kanal 11 weist z. B. nur in den Abschnitten B und D eine Öffnung 14 zur Mantelfläche 13 des Zylinders 01 auf, während der Kanal 12 in den Abschnitten A und C jeweils eine entsprechende Öffnung 14 besitzt. Die Aufzüge 02a; 02b; 02c; 02d umspannen in diesem Beispiel jeweils den gesamten Umfang des Zylinders 01. Somit sind die Enden 03; 04 der Aufzüge 02a; 02c in demselben Kanal 12 befestigt, wohingegen die Enden 03; 04 der Aufzüge 02b; 02d in dem anderen Kanal 11 befestigt sind. Jeder der in Axialrichtung des Zylinders 01 nebeneinander auf der Mantelfläche 13 anordenbaren Aufzüge 02a; 02b; 02c; 02d ist auf einem anderen sich jeweils in Axialrichtung des Zylinders 01 erstreckenden Abschnitt A; B; C; D der Mantelfläche 13 angeordnet. Jeder Aufzug 02a; 02b; 02c; 02d überdeckt mithin in jedem Abschnitt A; B; C; D einen der beiden Kanäle 11; 12, während er mit seinen beiden Enden 03; 04 in dem jeweils anderen Kanal 11; 12 befestigt ist. In diesem Beispiel ist mit Bezug auf eine quer durch alle Abschnitte A; B; C; D und auf der Mantelfläche 13 des Zylinders 01 parallel mit einem Kanal 11; 12 verlaufenden Linie, deren Lage durch die Lage eines Kanals 11; 12 vorgegeben ist, jeder Abschnitt mit einer Öffnung 14 von einem zur Mantelfläche 13 des Zylinders 01 geschlossenen Abschnitt benachbart. Entlang dieser Linie fluchten die in die Mantelfläche 13 des Zylinders 01 eingebrachten Öffnungen 14 miteinander.

Die an den Enden 03; 04 jedes Aufzugs 02a bis 02o angeformten Einhängeschenkel 06; 07 werden in die jeweilige Öffnung 14 eingeführt. Es ist vorteilhaft, jeweils einen Einhängeschenkel 06 jedes Aufzugs 02a bis 02o an einer ersten Wandung 17 formschlüssig einzuhängen, wobei sich diese erste Wandung 17 von einer in Produktionsrichtung P des Zylinders 01; 01 a; 01 b vorlaufenden Kante 16 der Öffnung 14 zum Inneren des Kanals 11'; 11; 12 erstreckt. Der an einem Ende 03 des Aufzugs 02a bis 02o angeformte Winkel α entspricht vorzugsweise dem Winkel α, der sich zwischen dieser ersten zum Inneren des Kanals 11'; 11; 12 erstreckenden Wandung 17 und einer gedachten, auf der Öffnung 14 aufliegenden Tangente T ergibt. Auch der andere Einhängeschenkel 07 jedes Aufzugs 02a bis 02o ist an einer zweiten Wandung 19 anlegbar, wobei sich diese zweite Wandung 19 von einer in Produktionsrichtung P des Zylinders 01; 01 a; 01 b nachlaufenden Kante 18 der Öffnung 14 zum Inneren des Kanals 11'; 11; 12 erstreckt. Wiederum entspricht der an einem Ende 04 des Aufzugs 02a bis 02o angeformte Winkel β vorteilhafterweise dem Winkel β, der sich zwischen dieser zweiten zum Inneren des Kanals 11'; 11; 12 erstreckenden Wandung 19 und einer gedachten, auf der Öffnung 14 aufliegenden Tangente T ergibt (Fig. 3 und Fig. 4).

Wie in Fig. 4 dargestellt, ist zur Befestigung der Aufzüge 02a bis 02o auf der Mantelfläche 13 des Zylinders 01; 01 a; 01 b in denjenigen Abschnitten A; B; C; D des Kanals 11'; 11; 12, die zur Mantelfläche 13 eine Öffnung 14 aufweisen, eine Haltevorrichtung vorgesehen, wobei die Haltevorrichtung z. B. zumindest aus einem Klemmstück 21 und einem Federelement 22 besteht. Der in die Öffnung 14 eingeführte Einhängeschenkel 07 (Fig. 3) am nachlaufenden Ende 04 der Aufzüge 02a bis 02o wird vorzugsweise an der zweiten Wandung 19 der Öffnung 14 angelegt und dort von dem Klemmstück 21 durch eine vom Federelement 22 auf das Klemmstück 21 ausgeübte Kraft F angedrückt. Zum Lösen der Klemmung ist im Kanal 11'; 11; 12 ein Stellmittel 23 vorgesehen, welches bei seiner Betätigung der vom Federelement 22 auf das Klemmstück 21 ausgeübten Kraft F entgegenwirkt und das Klemmstück 21 von der zweiten Wandung 19 der Öffnung 14 wegschwenkt. Alternative Haltevorrichtungen, die anstelle der in Fig. 4 dargestellten Haltevorrichtung zum Einsatz kommen können, sind jeweils z. B. in den Dokumenten DE 102 18 474 A1, DE 102 36 867 B3, DE 102 50 684 B3 oder WO 2004/024449 A1 beschrieben.

Zur leichteren Montage der Haltevorrichtung im Kanal 11'; 11; 12 ist vorgesehen, die zumindest aus einem Klemmstück 21 und einem Federelement 22 bestehende Haltevorrichtung in einem Basiskörper 24 anzuordnen, wobei dieser Basiskörper 24 z. B. als ein im Wesentlichen zylindrischer Hohlkörper ausgestaltet ist, dessen Außendurchmesser D3 geringfügig geringer als der Durchmesser D2 eines Kanals 11'; 11; 12 ist und der sich aufgrund seiner Gestaltung im Kanal 11; 11; 12 abstützt, wobei das Klemmstück 21 im Inneren oder am Grund 27 dieses Basiskörpers 24 schwenkbar gelagert ist. Es ist vorteilhaft, die Abstützung des Basiskörpers 24 im Kanal 11'; 11; 12 mit einer Verdrehsicherung des Basiskörpers 24 zu kombinieren, indem beispielsweise am Basiskörper 24 ein Anschlag angeformt ist, der sich z. B. im Kanal 11'; 11; 12 oder an einer der zu den Kanten 16; 18 der Öffnung 14 erstreckenden Wandungen 17; 19 abstützt. Aufgrund der beachtlichen Längen der Abschnitte A; B; C; D, die jeweils zudem in Abhängigkeit von der Länge L des Ballens des jeweiligen Zylinders 01; 01 a; 01 b in ihrem Maß variieren, ist zur einfacheren Anpassung an jede für sie erforderliche Länge vorgesehen, die für jeden Abschnitt A; B; C; D erforderlichen Basiskörper 24 nicht einstückig auszuführen, sondern den Basiskörper 24 als ein im Vergleich zu den Längen der Abschnitte A; B; C; D kurzes Teilstück mit der Länge l1 zu fertigen, wobei dann mehrere vorzugsweise gleichartige Basiskörper 24 im Kanal 11'; 11; 12 für die erforderliche Länge der Abschnitte A; B; C; D aneinandergereiht werden. Jeder Basiskörper 24 kann für seine vorzugsweise formschlüssige Verbindung stirnseitig mit einer Nut-Feder-Verbindung 28; 29 oder Steckverbindung versehen sein. Die Länge l1 des als ein Teilstück gefertigten Basiskörpers 24 kann z. B. zwischen 30 mm und 100 mm liegen und vorzugsweise 60 mm betragen (Fig. 6).

In den Abschnitten A; B; C; D, in denen eine Haltevorrichtung zum Befestigen eines Einhängeschenkels 06; 07 von einem der Aufzüge 02a bis 02o nicht benötigt wird, d. h. i. d. R. in den Abschnitten A; B; C; D ohne Öffnung 14, ist die Einbringung eines mit einer Haltevorrichtung versehenen Basiskörpers 24 in den Kanal 11'; 11; 12 weder erforderlich noch wirtschaftlich. Für diese Abschnitte A; B; C; D sind Füllelemente 26 vorgesehen, die in ihrer äußeren Kontur derjenigen der Basiskörper 24 ähneln können, wobei die Füllelemente 26 in ihrem Inneren jedoch keine Haltevorrichtung aufweisen und damit kostengünstiger sind (Fig. 6). Auch die Füllelemente 26 sind bezogen auf die Länge der Abschnitte A; B; C; D vorzugsweise als vergleichsweise kurze Teilstücke mit einer Länge 12 ausgeführt, wobei die Länge 12 ebenso wie die Länge 11 der Basiskörper 24 z. B. zwischen 30 mm und 100 mm liegen kann und vorzugsweise weniger als 60 mm beträgt. Damit sind in jedem Abschnitt A; B; C; D eines Kanals 11'; 11; 12 vorzugsweise Gruppen von etwa drei bis sechs vorzugsweise gleichartigen Basiskörpern 24 oder Füllelementen 26 angeordnet, wobei diese Gruppen wiederum alternierend angeordnet sind.

Es ist von Vorteil, die Füllelemente 26 derart auszugestalten, dass sie durch einen einfachen Bearbeitungsschritt, z. B. durch Schneiden oder Sägen, auf jede beliebige Länge kürzbar sind. Die Basiskörper 24 sowie die Füllelemente 26 sind vorzugsweise aus einem Kunststoff als ein Spritzgießteil oder aus einem anderen leicht bearbeitbaren Werkstoff gefertigt. Es ist vorteilhaft, überall in denjenigen Abschnitten A; B; C; D im Kanal 11; 12 Füllelemente 26 aneinandergereiht anzuordnen, die geschlossen sind, d. h. die zur Mantelfläche 13 des Zylinders 01; 01 a, 01 b keine Öffnung 14 aufweisen. Um die einzelnen Füllelemente 26 miteinander zu verbinden bzw. jeweils ein erstes oder letztes Füllelement 26 in einer Reihe von mehreren Füllelementen 26 mit einem im selben Kanal 11; 12 angeordneten Basiskörper 24 zu verbinden, können die Füllelemente 26 an ihrer Stirnseite 32 dieselbe Nut-Feder-Verbindung 28; 29 oder Steckverbindung aufweisen wie die Basiskörper 24. Um das Füllelement 26 bezüglich seiner Verbindbarkeit mit anderen Füllelementen 26 oder Basiskörpern 24 nach einer Kürzung in seiner Länge l2 funktionsfähig zu erhalten, ist die in ihm eingebrachte Nut 28 mit einer Länge l3 über einen großen Teil der Länge l2 des Füllelements 26 ausgeführt, wobei die Länge l3 bis zu 70% von der Länge l2 betragen kann.

Als Stellmittel 23 für die Haltevorrichtung in den Basiskörpern 24 ist vorzugsweise ein mit einem Druckmittel, z. B. Druckluft, beaufschlagbarer Schlauch vorgesehen, der im Kanal 11'; 11; 12 vorteilhafterweise durchgängig von einer zur anderen Stirnseite des Zylinders 01; 01 a; 01 b verlegbar ist. Zu diesem Zweck kann vorgesehen sein, auch die Füllelemente 26 als einen im Wesentlichen zylindrischen Hohlkörper auszugestalten. Bei dieser Ausgestaltung weisen sowohl die Basiskörper 24 als auch die Füllelemente 26 ein Durchgangsloch 31 auf, durch das bei einer Aneinanderreihung der Basiskörper 24 und Füllelemente 26 im selben Kanal 11'; 11; 12 der Schlauch hindurchgeführt werden kann. Insbesondere wenn das Durchgangsloch 31 in den Basiskörpern 24 und Füllelementen 26 außermittig angeordnet oder bezüglich einer durch ihren jeweiligen Mittelpunkt ○ verlaufenden Linie Sy, wobei der Mittelpunkt ○ und die durch ihn verlaufende Linie Sy in derselben Schnittebene X-X liegen, unsymmetrisch ausgestaltet ist, kann die Nut-Feder-Verbindung 28; 29 oder Steckverbindung durch ihre Anordnung und Formgebung dazu genutzt werden, die Basiskörper 24 und Füllelemente 26 sowohl untereinander als auch zueinander mit ihrem Durchgangsloch 31 fluchtend aneinander zu reihen. Wenn die Basiskörper 24 im Kanal 11'; 11; 12 verdrehsicher angeordnet sind, wird durch die formschlüssige Verbindung aller im selben Kanal 11'; 11; 12 angeordneten Basiskörper 24 und Füllelemente 26 auch eine ausreichende Verdrehsicherung der Füllelemente 26 erreicht. Nötigenfalls kann auch an den Füllelementen 26 dieselbe Verdrehsicherung angeformt sein wie an den Basiskörpern 24. Ein durchgängig von einer zur anderen Stirnseite des Zylinders 01; 01 a; 01 b angeordnetes Stellmittel 23 gestattet es, die Haltevorrichtung in mehreren Basiskörpern 24, die im selben Kanal 11'; 11; 12 angeordnet sind, gleichzeitig und gemeinsam zu betätigen. Es ist vorteilhaft sicherzustellen, dass zumindest alle Haltevorrichtungen, die im selben Abschnitt A; B; C; D eines Kanals 11'; 11; 12 angeordnet sind, gleichzeitig und gemeinsam betätigt werden können. Diese Ausgestaltung führt dazu, dass die Haltevorrichtungen dann abschnittsweise betätigbar sind.

Unabhängig davon, wie der Kanal 11' oder die Kanäle 11; 12 im Zylinder 01; 01 a; 01 b ausgestaltet sind, gilt für einen Zylinder 01; 01 a; 01 b mit der Länge L, dessen Mantelfläche 13 über die Länge L in mindestens drei aneinandergereihte Abschnitte A; B; C; D unterteilt ist, vorzugsweise, dass die Mantelfläche 13 in mindestens drei Abschnitten A; B; C; D jeweils mindestens eine schlitzförmige Öffnung 14 aufweist, wobei mindestens zwei in zwei unterschiedlichen Abschnitten A; B; C; D angeordnete Öffnungen 14 bezüglich des Umfangs des Zylinders 01; 01 a; 01 b zueinander versetzt angeordnet sind. Dabei fluchten vorzugsweise zwei in zwei unterschiedlichen Abschnitten A; B; C; D angeordnete Öffnungen 14 miteinander. Jede Öffnung 14 mag dabei zumindest ein Teilstück von einem sich unter der Mantelfläche 13 des Zylinders 01; 01 a; 01 b erstreckenden Kanal 11'; 11; 12 öffnen.

Eine beispielsweise in der WO 2004/039591 A1 näher beschriebene Gestaltungsvariante zur Ausbildung zumindest von einem der vorzugsweise mehreren Kanäle 11'; 11; 12 des Zylinders 01; 01 a; 01 b ist in der Fig. 7 aufgezeigt, wonach der Kanal 11'; 11; 12 als eine an der Mantelfläche 13 des Zylinders 01; 01 a; 01 b ausgebildete, z. B. dort vorzugsweise radial eingefräste, insbesondere rechteckige Nut ausgebildet sein kann, wobei die Nut ausgehend von der auf der Öffnung 14 des Kanals 11'; 11; 12 aufliegenden Tangente T eine Tiefe t1 von z. B. bis zu 50 mm, vorzugsweise zwischen 25 mm und 40 mm, aufweist. In der Nut ist jeweils mindestens ein Basiskörper 24 mit einer Haltevorrichtung angeordnet.

Auch die Fig. 9 und 10 zeigen in Anlehnung an DE 102 36 867 B3 eine Gestaltungsvariante für den Basiskörper 24 mit einer Haltevorrichtung, wobei der Basiskörper 24, wie zuvor in der Fig. 8 dargestellt, im Wesentlichen als ein annähernd C-förmiges Formteil 33, z. B. als ein Bügel 33 vorzugsweise aus Metall, insbesondere aus Blech, ausgebildet ist, wobei sich der Bügel 33 einerseits an dem zur Haltevorrichtung 21; 22 gehörenden Klemmstück 21 und andererseits an der unter dem spitzen Winkel α von der Öffnung 14 zum Kanal 11'; 11; 12 verlaufenden ersten Wandung 17 abstützt. Der Basiskörper 24 ist in den Gestaltungsvarianten nach den Fig. 8 bis 10 in seiner jeweiligen Ausgestaltung auf seine funktionsnotwendigen Merkmale reduziert, nämlich die Fixierung und Lagestabilisierung des Klemmstückes 21 sowie gegebenenfalls seine Abstützung an der Kanalwandung. Zur Begrenzung des Stellweges des Stellmittels 23, z. B. des Schlauches 23, und damit zur Erhöhung von dessen Reaktionsgeschwindigkeit, ist in der Gestaltungsvariante der Fig. 9 zwischen dem Stellmittel 23 und der Kanalwandung ein Widerlager 34 vorgesehen. In der in der Fig. 10 gezeigten Gestaltungsvariante ist der Basiskörper 24 mit seiner Haltevorrichtung in einem Kanal 11'; 11; 12 angeordnet, der durch eine schräg in den Zylinder 01; 01 a; 01 b eingefräste Nut ausgebildet ist, wobei die Nut im Wesentlichen in einem parallel zu der unter dem Winkel α von der Öffnung 14 zum Kanal 11'; 11; 12 verlaufenden ersten Wandung 17 von der Mantelfläche 13 in den Zylinder 01; 01 a; 01 b eindringenden Verlauf ausgebildet ist.

Zur Kenntlichmachung der Analogie der in den Fig. 4 und 7 bis 10 dargestellten Ausbildung vom Kanal 11'; 11; 12 und der darin angeordneten Basiskörper 24 samt Haltevorrichtung sind in diesen Figuren für einander entsprechende Gegenstände, Abstände und/oder Winkel jeweils dieselben Bezugszeichen verwendet.

Eine an der Mantelfläche 13 des Zylinders 01; 01 a; 01 b ausgebildete Nut zur Ausbildung eines Kanals 11'; 11; 12 ist an der Mantelfläche 13 des Zylinders 01; 01 a; 01 b vorzugsweise durch ein Formteil 36, z. B. eine Leiste 36, insbesondere eine Profilleiste 36, zumindest teilweise abgedeckt (Fig. 8, 10, 11), wobei die Leiste 36 an der Mantelfläche 13 des Zylinders 01; 01 a; 01 b einteilig (Fig. 10, 11) oder mehrteilig, insbesondere zweiteilig (Fig. 8) ausgebildet sein kann. Die den Kanal 11'; 11; 12 öffnende Öffnung 14 kann in oder mittels der Leiste 36 oder deren Teile ausgebildet sein (Fig. 8, 11). An der Mantelfläche 13 des Zylinders 01; 01 a; 01 b können weitere Kanäle 37 mit einer anderen Funktion als die des Kanals 11'; 11; 12 ausgebildet sein, wobei diese anderen Kanäle 37 gleichfalls zumindest teilweise jeweils mit einem Formteil 36 abgedeckt sind. Fig. 11 zeigt, dass der Kanal 11'; 11; 12 in eine vorzugsweise nahe oder an einer der Stirnseiten 39 des Zylinders 01; 01 a; 01 b ausgebildete taschenförmige Aussparung 38 mündet, wobei diese Aussparung 38 in ihrer in Umfangsrichtung des Zylinders 01; 01 a; 01 b gerichteten Breite b vorzugsweise breiter und/oder in ihrer radial in den Zylinder 01; 01 a; 01 b gerichteten Tiefe t2 tiefer ausgebildet ist als das jeweils mit der den Kanal 11'; 11; 12 bildenden Nut korrespondierende Maß. In Axialrichtung des Zylinders 01; 01 a; 01 b weist die Aussparung 38 z. B. ausgehend von der jeweiligen Stirnseite 39 des Zylinders 01; 01 a; 01 b bis zur Einmündung des Kanals 11'; 11; 12 eine Länge I4 auf, wobei die Länge l4 länger bemessen ist als die Länge l1 des in dem Kanal 11'; 11; 12 anzuordnenden Basiskörpers 24 und/oder die Länge l2 des in dem Kanal 11'; 11; 12 anzuordnenden Füllelements 26. Die Aussparung 38 ist in Radialrichtung des Zylinders 01; 01 a; 01 b, d. h. an dessen Mantelfläche 13, offen, d. h. sie weist dort eine Öffnung auf, oder sie kann dort zumindest geöffnet werden, z. B. durch eine dort entfernbare Abdeckung 49. Damit bildet die Aussparung 38 eine mit Bezug auf den Zylinder 01; 01 a; 01 b radial zugängliche Mulde oder Vertiefung im Zylinder 01; 01 a; 01 b, die z. B. als eine Freifräsung ausgebildet ist. Die radial offene oder geöffnete Aussparung 38 bildet in Form einer Montageöffnung insbesondere einen Zugang für in dem Kanal 11'; 11; 12 anzuordnende Bauelemente, wie z. B. insbesondere die Basiskörper 24 und/oder Füllelemente 26 und/oder auch Registerelemente 43, auf die nachfolgend noch eingegangen wird, wobei in dem Kanal 11'; 11; 12 anzuordnende Basiskörper 24 und/oder Füllelemente 26 und/oder Registerelemente 43 sukzessive von außerhalb des Zylinders 01; 01 a; 01 b in zum Kanal 11'; 11; 12 axialer Ausrichtung in die Aussparung 38 eingeführt und dann seitwärts in den Kanal 11'; 11; 12 eingesetzt bzw. eingeschoben werden. Dieser Montageweg ist insbesondere dann besonders vorteilhaft, wenn die in dem Kanal 11'; 11; 12 anzuordnenden Bauelemente, wie z. B. die Basiskörper 24 und/oder Füllelemente 26 und/oder auch Registerelemente 43, nicht durch die schlitzförmige Öffnung 14 des Kanals 11'; 11; 12 in selbigen einbringbar sind. Dieser Vorteil wird auch insbesondere bei einem Zylinder 01; 01 a; 01 b deutlich, dessen Stirnseiten 39, in die ein mit Basiskörpern 24 und/oder Füllelementen 26 und/oder mindestens einem Registerelement 43 zu besetzender Kanal 11'; 11; 12 mündet, nicht gut zugänglich sind, weil dort z. B. ein Schmitzring angeordnet oder der Zylinder 01; 01 a; 01 b zwischen massiven Gestellwänden einer Druckmaschine verbaut ist. Im Übrigen ermöglicht eine elementweise Einbringung von Basiskörpern 24 und/oder Füllelementen 26 und/oder Registerelementen 43 in den Kanal 11'; 11; 12 auch deren kostengünstige Austauschbarkeit in einem Reparaturfall. Denn dann können einzelne Bauelemente, nämlich nur die defekten Bauelemente ausgetauscht werden, wohingegen die anderen Bauelemente weiter verwendet werden können.

Die Aussparung 38 ist insbesondere während der Produktion des Zylinders 01; 01 a; 01 b oder auch zu anderen Zeiten, zu denen der Kanal 11'; 11; 12 nicht zugänglich sein muß, zum Schutz vor Verschmutzung und/oder Feuchtigkeit mit der Abdeckung 49, z. B. mit einem form- und/oder reibschlüssig in die Aussparung 38 einsetzbaren Formteil 49, insbesondere einem aus einem Kunststoff bestehenden Formteil 49, vorzugsweise bündig zur Mantelfläche 13 des Zylinders 01; 01 a; 01 b verschlossen oder zumindest verschließbar. Eine derart mit einem Formteil 49 verschlossene Aussparung 38 ist beispielhaft in der Fig. 17 dargestellt.

Die Fig. 12 und 13 zeigen in einer perspektivischen Ansicht Gestaltungsalternativen der Aussparung 38 an zumindest einer der Stirnseiten 39 des Zylinders 01; 01 a; 01 b, wobei in der Fig. 12 ein Kanal 11'; 11; 12 mit einem in Umfangsrichtung des Zylinders 01; 01 a; 01 b rechteckigen Querschnitt in diese Aussparung 38 mündet, wobei der Kanal 11'; 11; 12 mit einer zweiteiligen Leiste 36 an der Mantelfläche 13 des Zylinders 01; 01 a; 01 b abgedeckt ist. Es ist erkennbar, dass mehrere, hier z. B. vier Leitungen 41 von der Aussparung 38 in den Kanal 11'; 11; 12 geführt sind. Diese Leitungen 41 sind einerseits mit einer außerhalb des Zylinders 01; 01 a; 01 b vorgesehenen Druckmittelquelle (nicht dargestellt), z. B. einer Druckluftquelle, verbunden oder zumindest mit dieser Druckmittelquelle verbindbar und andererseits sind jede dieser Leitungen 41 jeweils mit einem im Kanal 11'; 11; 12 angeordneten, mit dem Druckmittel betätigten Stellmittel 23, insbesondere einem Schlauch 23 aus einem elastischen Werkstoff, verbunden. Mehrere Leitungen 41 jeweils zur Zuführung eines Druckmittels sind dann erforderlich, wenn z. B. in den in axialer Richtung des Zylinders 01; 01 a; 01 b nebeneinander angeordneten Abschnitten A; B; C; D die dort jeweils im Kanal 11'; 11; 12 angeordneten Stellmittel 23 jeweils einzeln und unabhängig voneinander zu betätigen sind.

Fig. 13 zeigt eine Aussparung 38 an einer der Stirnseiten 39 des Zylinders 01; 01 a; 01 b, in die ein Kanal 11'; 11; 12 in diesem Beispiel mit einem kreisförmigen Querschnitt mündet. Innerhalb der Aussparung 38 ist eine Leitung 41 zur Zuführung des Druckmittels zu einem in dem Kanal 11'; 11; 12 verlegten Schlauch 23 sowie eine diesen Schlauch 23 halternde Haltevorrichtung 42 angeordnet, z. B. eine zwei zusammenwirkende Klemmbacken aufweisende Klemmvorrichtung 42, wobei ein Ende des Schlauches 23 zwischen den beiden Klemmbacken gehaltert ist. Wenn alle in dem Kanal 11'; 11; 12 angeordneten Stellmittel 23 stets gleichzeitig zu betätigen sind, d. h. in den in axialer Richtung des Zylinders 01; 01 a; 01 b nebeneinander angeordneten Abschnitten A; B; C; D sind die dort jeweils vorgesehenen Stellmittel 23 jeweils gleichzeitig zu betätigen, genügt in dem Kanal 11'; 11; 12 die Anordnung eines einzigen Schlauches 23, wobei dieser Schlauch 23 in einem in dem Zylinder 01; 01 a; 01 b durchgängig ausgebildeten Kanal 11'; 11; 12 vorzugsweise von einer Stirnseite 39 des Zylinders 01; 01 a; 01 b zu dessen gegenüber liegender Stirnseite 39 verlegt ist.

In mindestens einem Kanal 11'; 11; 12, vorzugsweise jedoch in jedem der Kanäle 11'; 11; 12, die in einem der zuvor beschriebenen Zylinder 01; 01 a; 01 b ausgebildet sind, sind unabhängig von der Querschnittsform (rund, rechteckig) des jeweiligen Kanals 11'; 11; 12 und unabhängig davon, über wie viele Abschnitte A; B; C; D sich der Kanal 11'; 11; 12 in seiner axialen Länge erstreckt und/oder ob sich der Kanal 11'; 11; 12 in seiner axialen Länge über mehr als zwei Abschnitte A; B; C; D erstreckt, Basiskörper 24 jeweils mit einer Haltevorrichtung und mindestens ein Füllelement 26 angeordnet, wie es in der perspektivischen Ansicht der Fig. 14 beispielhaft in einem Ausschnitt dargestellt ist.

Fig. 14 zeigt, dass zusätzlich zu den in axialer Richtung des Kanals 11'; 11; 12 nebeneinander angeordneten Basiskörpern 24 und/oder Füllelementen 26 als ein eigenständiges, von den Basiskörpern 24 und/oder Füllelementen 26 verschiedenes Bauelement ein Registerelement 43 vorgesehen sein kann, wobei das Registerelement 43 in dem Kanal 11'; 11; 12 unabhängig von den Basiskörpern 24 und/oder Füllelementen 26 eigenständig anordenbar ist, wobei das Registerelement 43 der registermäßigen Ausrichtung eines auf dem Zylinder 01; 01 a; 01 b anzuordnenden Aufzugs 02m bis 02o dient. Das Registerelement 43 weist in axialer Richtung des Kanals 11'; 11; 12 eine Länge l5 auf, wobei diese Länge l5 ebenso wie die Länge l1 der in dem Kanal 11'; 11; 12 anzuordnenden Basiskörper 24 und/oder die Länge l2 der in dem Kanal 11'; 11; 12 anzuordnenden Füllelemente 26 kürzer bemessen ist als die Länge 14 der Aussparung 38, damit auch das Registerelement 43 durch die Aussparung 38 hindurch in den Kanal 11'; 11; 12 einsetzbar ist. Vorzugsweise ist in jedem der Abschnitte A; B; C; D jeweils ein Registerelement 43 vorgesehen. Im Bereich eines jeden der Abschnitte A; B; C; D folgt jeweils zu beiden Seiten des Registerelements 43 in axialer Richtung des Kanals 11'; 11; 12 jeweils eine Gruppe von nebeneinander angeordneten Basiskörpern 24, z. B. von drei nebeneinander angeordneten Basiskörpern 24. Das Registerelement 43 selbst und die beidseits dieses Registerelements 43 in axialer Richtung des Kanals 11'; 11; 12 nebeneinander angeordneten Gruppen von Basiskörpern 24 erstrecken sich jeweils nahezu über die gesamte Breite eines der Abschnitte A; B; C; D. Im Grenzbereich zwischen zwei benachbarten Abschnitten A; B; C; D ist in axialer Richtung des Kanals 11'; 11; 12 zwischen zwei in unterschiedlichen Abschnitten A; B; C; D angeordneten Gruppen von Basiskörpern 24 jeweils mindestens ein Füllelement 26 oder eine Gruppe von Füllelementen 26 angeordnet. Wenn der Zylinder 01; 01 a; 01 b in seiner axialen Richtung nebeneinander mehrere, z. B. vier oder sechs Abschnitte A; B; C; D aufweist, wird vorzugsweise in jedem dieser Abschnitte A; B; C; D im Kanal 11'; 11; 12 jeweils ein Registerelement 43 angeordnet.

Das Registerelement 43 weist an einer Seite, die in dem Zustand, in welchem das Registerelement 43 in dem Kanal 11'; 11; 12 eingebaut ist, der Öffnung 14 des Kanals 11'; 11; 12 zugewandt ist, z. B. auf etwa halber Länge l5 des Registerelements 43 einen vorspringenden Abschnitt 44 in Form eines Registervorsprungs 44 oder eines Registersteines 44 oder eines Registerstiftes 44 auf. Dieser vorspringende Abschnitt 44 greift formschlüssig in eine vorzugsweise an zumindest einem Ende 03; 04 von einem der Aufzüge 02a bis 02o eingebrachte Stanzung 51 ein (Fig. 18), um einen in einem bestimmten Abschnitt A; B; C; D auf dem Zylinder 01; 01 a; 01 b anzuordnenden Aufzug 02a bis 02o seitenregistermäßig, d. h. in axialer Richtung des Zylinders 01; 01 a; 01 b auszurichten.

Eine Ausgestaltung des Registerelements 43 zeigen beispielhaft die Fig. 15 und 16, in denen jeweils ein Schnitt in einer jeweils quer zum Kanal 11'; 11; 12 verlaufenden Ebene Y-Y; Z-Z dargestellt ist, wobei die Schnitte dasselbe Registerelement 43 in zwei parallel zueinander versetzten Ebenen Y-Y; Z-Z (Fig. 14) durchlaufen. Der Fig. 15 ist entnehmbar, dass das Registerelement 43 mit mindestens einem Verbindungselement 46, z. B. einer Zylinderschraube 46, im Kanal 11'; 11; 12 durch die Herstellung einer Verbindung mit dem Zylinder 01; 01 a; 01 b befestigt ist, wobei das mindestens eine Verbindungselement 46 vorzugsweise ein sich in axialer Richtung des Kanals 11'; 11; 12 erstreckendes Langloch im Registerelement 43 durchläuft. Das mindestens eine Verbindungselement 46 ist z. B. mit einem durch die Öffnung 14 in den Kanal 11'; 11; 12 eingeführten Werkzeug betätigbar. Jedes im Kanal 11'; 11; 12 angeordnete Registerelement 43 wird vorzugsweise relativ zu einer der Stirnseiten 39 des Zylinders 01; 01 a; 01 b oder zu einem dort angebrachten Schmitzring abstandsmäßig, d. h. positionsrichtig eingestellt.

In der Fig. 16 ist dasselbe Registerelement 43 in einer dessen vorspringenden Abschnitt 44 durchlaufenden Schnittebene Z-Z dargestellt. Das beispielhaft dargestellte Registerelement 43 weist mindestens eine den vorspringenden Abschnitt 44 durchdringende, im Wesentlichen in das Innere des Kanals 11'; 11; 12 gerichtete Gewindebohrung 48 auf, in welcher mindestens eine Stellschraube 47, z. B. eine Madenschraube 47, verstellbar angeordnet ist, wobei mit der Stellschraube 47 der vorspringende Abschnitt 44 hinsichtlich seiner Anordnung im Kanal 11'; 11; 12 feinjustierbar ist. Die Verstellung dieser Stellschraube 47 kann gleichfalls durch ein durch die Öffnung 14 in den Kanal 11'; 11; 12 eingeführtes Werkzeug betätigbar sein. Auch die Registerelemente 43 können, wie in der Fig. 6 für ein Füllelement 26 beispielhaft dargestellt, stirnseitig eine Nut-Feder-Verbindung 28; 29 oder eine Steckverbindung aufweisen, mit der das mindestens eine Registerelement 43 in dem mindestens einen Kanal 11; 11'; 12 mit einem dort benachbart angeordneten Basiskörper 24 und/oder mit einem dort benachbart angeordneten Füllelement 26 verbindbar ist.

Fig. 18 zeigt einen bereits in Verbindung mit der Fig. 3 beschriebenen Aufzug 02a bis 02o. Jedoch ist nun am Einhängeschenkel 06 des vorlaufenden Endes 03 als auch am Einhängeschenkel 07 des nachlaufenden Endes dieses Aufzugs 02a bis 02o jeweils eine Stanzung 51 angebracht, in die der vorspringende Abschnitt 44 eines Registerelements 43 bei der Montage dieses Aufzugs 02a bis 02o in einem der Abschnitte A; B; C; D auf dem Zylinder 01; 01 a; 01 b eingreift. Die am Aufzug 02a bis 02o angebrachte Stanzung 51 ist vorzugsweise in der Mitte der Breite dieses Aufzugs 02a bis 02o angebracht. Jedes Registerelement 43 wird im Kanal 11'; 11; 12 daher innerhalb eines jeden der Abschnitte A; B; C; D vorzugsweise mittig positioniert.

Bezugszeichenliste
- 01: Zylinder
- 01a: Formzylinder
- 01b: Übertragungszylinder
- 02a bis 02l: Aufzug, Druckform
- 02m bis 02o: Aufzug, Druckform, Gummidrucktuch
- 03; 04: Enden
- 05: -
- 06; 07: Einhängeschenkel
- 08; 09: Biegelinie
- 10: -
- 11'; 11; 12: Kanäle
- 13: Mantelfläche
- 14: Öffnung
- 15: -
- 16: vorlaufende Kante
- 17: erste Wandung
- 18: nachlaufende Kante
- 19: zweite Wandung
- 20: -
- 21: Klemmstück
- 22: Federelement
- 23: Stellmittel
- 24: Basiskörper
- 25: -
- 26: Füllelement
- 27: Grund (24)
- 28: Nut
- 29: Feder
- 30: -
- 31: Durchgangsloch
- 32: Stirnseite
- 33: Formteil, Bügel
- 34: Widerlager
- 35: -
- 36: Formteil, Leiste, Profilleiste
- 37: Kanal
- 38: Aussparung
- 39: Stirnseite
- 40: -
- 41: Leitung
- 42: Haltevorrichtung, Klemmvorrichtung
- 43: Registerelement
- 44: Abschnitt, vorspringender, Registervorsprung, Registerstein, Registerstift
- 45: -
- 46: Verbindungselement, Zylinderschraube
- 47: Stellschraube, Madenschraube
- 48: Gewindebohrung
- 49: Abdeckung, Formteil
- 50: -
- 51: Stanzung
- A, B, C; D: Abschnitt
- D1: Durchmesser des Zylinders
- D2: Durchmesser des Kanals
- D3: Außendurchmesser
- M: Materialstärke
- P: Produktionsrichtung
- S: Schlitzweite
- F: Kraft
- a: Abstand
- b: Breite der Aussparung
- L: Länge
- o: Mittelpunkt
- Sy: Linie
- X-X: Schnittebene
- Y-Y: Schnittebene
- Z-Z: Schnittebene
- l: Länge
- l1: Länge
- l2: Länge
- l3: Länge
- l4: Länge
- l5: Länge
- t1: Tiefe der Nut
- t2: Tiefe der Aussparung
- α: Winkel
- β: Winkel
- T: Tangente

## Patentansprüche

1. Zylinder (01; 01a; 01b) einer Rotationsdruckmaschine, mit mindestens einem sich in Axialrichtung dieses Zylinders (01; 01 a; 01 b) unter dessen Mantelfläche (13) erstreckenden Kanal (11; 11'; 12), wobei der mindestens eine Kanal (11; 11'; 12) an der Mantelfläche (13) mindestens eine Öffnung (14) aufweist, wobei in dem mindestens einen Kanal (11; 11'; 12) in Axialrichtung des Zylinders (01; 01 a; 01 b) nebeneinander mehrere jeweils eine Haltevorrichtung (21; 22) aufweisende Basiskörper (24) angeordnet sind, wobei mit der Haltevorrichtung (21; 22) mindestens eines Basiskörpers (24) ein in die Öffnung (14) des Kanals (11; 11'; 12) eingeführtes Ende (03; 04) eines auf der Mantelfläche (13) anordenbaren Aufzugs (02a bis 02o) fixierbar ist, wobei in dem mindestens einen Kanal (11; 11'; 12) mindestens ein Registerelement (43) angeordnet ist, **dadurch gekennzeichnet, dass** das mindestens eine Registerelement (43) als ein von den Basiskörpern (24) verschiedenes, im Kanal (11; 11'; 12) eigenständig anordenbares Bauelement ausgebildet ist.

2. Zylinder (01; 01a; 01b) nach Anspruch 1, **dadurch gekennzeichnet, dass** zumindest an einer der Stirnseiten (39) des Zylinders (01; 01a; 01 b) eine an der Mantelfläche (13) eine Öffnung aufweisende Aussparung (38) ausgebildet ist, wobei der mindestens eine Kanal (11'; 11; 12) in diese Aussparung (38) mündet.

3. Zylinder (01; 01a; 01b) nach Anspruch 2, **dadurch gekennzeichnet, dass** jeder Basiskörper (24) und jedes Registerelement (43), die in dem in die Aussparung (38) mündenden Kanal (11'; 11; 12) anzuordnen sind, durch die an der Mantelfläche (13) ausgebildete Öffnung dieser Aussparung (38) in diesen Kanal (11'; 11; 12) einsetzbar sind.

4. Zylinder (01; 01a; 01b) nach Anspruch 1, **dadurch gekennzeichnet, dass** eine axiale Länge (L) des Zylinders (01; 01a; 01 b) in mehrere aufeinander folgende Abschnitte (A; B; C; D) unterteilt ist.

5. Zylinder(01; 01a; 01 b) nach Anspruch 1, **dadurch gekennzeichnet, dass** im Erstreckungsbereich des mindestens einen Kanals (11; 11'; 12) zusätzlich zu den Basiskörpern (24) und dem mindestens einen Registerelement (43) mindestens ein keine Haltevorrichtung (21; 22) aufweisendes Füllelement (26) angeordnet ist.

6. Zylinder (01; 01 a; 01 b) nach Anspruch 5, **dadurch gekennzeichnet, dass** das mindestens eine keine Haltevorrichtung (21; 22) aufweisende Füllelement (26) in einem Grenzbereich zwischen zwei benachbarten Abschnitten (A; B; C; D) angeordnet ist.

7. Zylinder (01; 01a; 01 b) nach Anspruch 4, **dadurch gekennzeichnet, dass** zumindest ein Kanal (11; 11'; 12) in zumindest einem Abschnitt (A; B; C; D) an der Mantelfläche (13) geschlossen ist.

8. Zylinder (01; 01a; 01 b) nach Anspruch 7, **dadurch gekennzeichnet, dass** in dem mindestens einen Kanal (11; 11'; 12) in an der Mantelfläche (13) geschlossenen Abschnitten (A; B; C; D) anstelle der Basiskörper (24) mehrere Füllelemente (26) in axialer Richtung nebeneinander angeordnet sind.

9. Zylinder (01; 01a; 01b) nach Anspruch 5, **dadurch gekennzeichnet, dass** in dem mindestens einen Kanal (11; 11'; 12) mindestens eine Gruppe von Basiskörpern (24) und mindestens eine Gruppe von Füllelementen (26) angeordnet sind.

10. Zylinder (01; 01a; 01b) nach Anspruch 5, **dadurch gekennzeichnet, dass** in dem mindestens einen Kanal (11; 11'; 12) Gruppen von Basiskörpern (24) und mindestens eine Gruppe von Füllelementen (26) alternierend angeordnet sind.

11. Zylinder (01; 01 a; 01b) nach Anspruch 4, **dadurch gekennzeichnet, dass** die Länge der Öffnung (14) in dem mindestens einen Kanal (11; 11'; 12) der Länge von mindestens einem der Abschnitte (A; B; C; D) entspricht.

12. Zylinder (01; 01 a; 01 b) nach Anspruch 4, **dadurch gekennzeichnet, dass** eine Länge (I1) der Basiskörper (24) kurz ist im Vergleich zu den Abschnitten (A; B; C; D).

13. Zylinder (01; 01 a; 01 b) nach Anspruch 5, **dadurch gekennzeichnet, dass** eine Länge (12) der Füllelemente (26) kurz ist im Vergleich zu den Abschnitten (A; B; C; D).

14. Zylinder (01; 01 a; 01 b) nach Anspruch 1 und/oder 5, **dadurch gekennzeichnet, dass** die jeweilige Länge (I1; 12; 15) jedes Basiskörpers (24) und/oder Füllelementes (26) und/oder Registerelementes (43) zwischen 30 mm und 100 mm beträgt.

15. Zylinder (01; 01 a; 01 b) nach Anspruch 1 und/oder 5, **dadurch gekennzeichnet, dass** die jeweilige Länge (11; 12; 15) jedes Basiskörpers (24) und/oder Füllelementes (26) und/oder Registerelementes (43) weniger als 60 mm beträgt.

16. Zylinder (01; 01 a; 01 b) nach Anspruch 4, **dadurch gekennzeichnet, dass** die Mantelfläche (13) in einem oder mehreren Abschnitten (A; B; C; D) jeweils mit einem oder mehreren Aufzügen (02a bis 02o) belegt ist.

17. Zylinder (01; 01 a; 01 b) nach Anspruch 16, **dadurch gekennzeichnet, dass** jeder auf der Mantelfläche (13) angeordnete Aufzug (02a bis 02o) an seinem jeweiligen Ende (03; 04) mindestens einen abgekanteten, in die Öffnung (14) eines Kanals (11; 11';12) eingeführten Einhängeschenkel (06; 07) aufweist.

18. Zylinder (01; 01a; 01 b) nach Anspruch 1, **dadurch gekennzeichnet, dass** sich in den Basiskörpern (24) jeweils eine Haltevorrichtung zum Klemmen des durch die Öffnung (14) in den Kanal (11; 11';12) eingeführten Einhängeschenkels (06; 07) befindet.

19. Zylinder (01; 01a; 01b) nach Anspruch 1, **dadurch gekennzeichnet, dass** sich die Basiskörper (24) und/oder Registerelemente (43) im Kanal (11; 11'; 12) verdrehfest abstützen.

20. Zylinder (01; 01 a; 01 b) nach Anspruch 5, **dadurch gekennzeichnet, dass** sich die Füllelemente (26) im Kanal (11; 11'; 12) verdrehfest abstützen.

21. Zylinder (01; 01 a; 01 b) nach Anspruch 1, **dadurch gekennzeichnet, dass** die Basiskörper (24) und/oder die Registerelemente (43) stirnseitig eine Nut-Feder-Verbindung (28; 29) oder eine Steckverbindung aufweisen, mit der in dem mindestens einen Kanal (11; 11'; 12) Basiskörper (24) und/oder Registerelemente (43) untereinander oder mit dem jeweils anderen dieser Bauelemente verbindbar sind.

22. Zylinder (01; 01a; 01b) nach Anspruch 5, **dadurch gekennzeichnet, dass** die Füllelemente (26) stirnseitig eine Nut-Feder-Verbindung (28; 29) oder eine Steckverbindung aufweisen, mit der in dem mindestens einen Kanal (11; 11'; 12) Füllelemente (26) untereinander oder mit einem Basiskörper (24) oder einem Registerelement (43) verbindbar sind.

23. Zylinder (01; 01 a; 01 b) nach Anspruch 1, **dadurch gekennzeichnet, dass** der Basiskörper (24) aus Kunststoff besteht.

24. Zylinder (01; 01a; 01b) nach Anspruch 5, **dadurch gekennzeichnet, dass** das Füllelement (26) aus Kunststoff besteht.

25. Zylinder (01; 01 a; 01 b) nach Anspruch 1, **dadurch gekennzeichnet, dass** der Basiskörper (24) ein Spritzgießteil ist.

26. Zylinder (01; 01 a; 01 b) nach Anspruch 5, **dadurch gekennzeichnet, dass** das Füllelement (26) ein Spritzgießteil ist.

27. Zylinder (01; 01 a; 01 b) nach Anspruch 1, **dadurch gekennzeichnet, dass** die Basiskörper (24) jeweils als ein Hohlkörper ausgestaltet sind.

28. Zylinder (01; 01 a; 01 b) nach Anspruch 5, **dadurch gekennzeichnet, dass** die Füllelemente (26) jeweils als ein Hohlkörper ausgestaltet sind.

29. Zylinder (01; 01 a; 01 b) nach Anspruch 27 oder 28, **dadurch gekennzeichnet, dass** der Hohlkörper in seinem Außendurchmesser (D3) nur geringfügig kleiner ist als der Durchmesser (D2) des mindestens einen Kanals (11; 11'; 12).

30. Zylinder (01; 01a; 01 b) nach Anspruch 5, **dadurch gekennzeichnet, dass** jeder Basiskörper (24) und jedes Füllelement (26) ein Durchgangsloch (31) aufweisen, wobei mehrere in demselben Kanal (11; 11'; 12) aneinandergereihte Basiskörper (24) und Füllelemente (26) bezüglich ihres Durchgangslochs (31) miteinander fluchten.

31. Zylinder (01; 01a; 01b) nach Anspruch 22, **dadurch gekennzeichnet, dass** die an den Basiskörpern (24) und Füllelementen (26) vorgesehene Nut-Feder-Verbindung (28; 29) oder Steckverbindung das Durchgangsloch (31) in aneinandergereihten Basiskörpern (24) und Füllelementen (26) zueinander ausrichten.

32. Zylinder (01; 01 a; 01 b) nach Anspruch 5, **dadurch gekennzeichnet, dass** die Füllelemente (26) in ihrer äußeren Kontur derjenigen der Basiskörper (24) ähnlich sind.

33. Zylinder (01; 01 a; 01 b) nach Anspruch 5, **dadurch gekennzeichnet, dass** die Basiskörper (24) und die Füllelemente (26) jeweils gleichartig ausgebildet sind.

34. Zylinder (01; 01a; 01 b) nach Anspruch 1, **dadurch gekennzeichnet, dass** die jeweilige Öffnung (14) in dem mindestens einen Kanal (11; 11'; 12) in Axialrichtung des Zylinders (01; 01a; 01b) schlitzförmig mit einer Schlitzweite (S) von weniger als 5 mm ausgebildet ist.

35. Zylinder (01; 01 a; 01 b) nach Anspruch 1, **dadurch gekennzeichnet, dass** die jeweilige Öffnung (14) in dem mindestens einen Kanal (11; 11'; 12) in Axialrichtung des Zylinders (01; 01 a; 01 b) schlitzförmig mit einer Schlitzweite (S) zwischen 1 mm und 3 mm ausgebildet ist.

36. Zylinder (01; 01 a; 01 b) nach Anspruch 1, **dadurch gekennzeichnet, dass** der mindestens eine Kanal (11'; 11; 12) eine im Wesentlichen runde oder rechteckige Querschnittsform aufweist.

37. Zylinder (01; 01a; 01 b) nach Anspruch 1, **dadurch gekennzeichnet, dass** der mindestens eine Kanal (11'; 11; 12) als eine an der Mantelfläche (13) des Zylinders (01; 01a; 01 b) ausgebildete Nut ausgebildet ist.

38. Zylinder (01; 01 a; 01 b) nach Anspruch 37, **dadurch gekennzeichnet, dass** der mindestens eine als Nut ausgebildete Kanal (11'; 11; 12) an der Mantelfläche (13) des Zylinders (01; 01a; 01b) durch ein Formteil (36) zumindest teilweise abgedeckt ist.

39. Zylinder (01; 01a; 01 b) nach Anspruch 38, **dadurch gekennzeichnet, dass** das Formteil (36) als eine Profilleiste (36) ausgebildet ist.

40. Zylinder (01; 01a; 01b) nach Anspruch 38, **dadurch gekennzeichnet, dass** das Formteil (36) an der Mantelfläche (13) des Zylinders (01; 01 a; 01 b) einteilig oder mehrteilig ausgebildet ist.

41. Zylinder (01; 01a; 01 b) nach Anspruch 1, **dadurch gekennzeichnet, dass** der Basiskörper (24) als ein annähernd C-förmiges Formteil (33) ausgebildet ist, wobei sich das Formteil (33) einerseits zumindest an einem Teil der Haltevorrichtung (21; 22) und andererseits an einer unter einem spitzen Winkel (α) von der Öffnung (14) zum Inneren des Kanals (11'; 11; 12) verlaufenden ersten Wandung (17) abstützt.

42. Zylinder (01; 01a; 01 b) nach Anspruch 1, **dadurch gekennzeichnet, dass** an oder nahe zumindest einer der Stirnseiten (39) des Zylinders (01; 01 a; 01 b) jeweils ein Schmitzring angebracht ist.

43. Zylinder (01; 01a; 01 b) nach Anspruch 2, **dadurch gekennzeichnet, dass** die Aussparung (38) in Axialrichtung des Zylinders (01; 01a; 01 b) eine Länge (14) aufweist, wobei diese Länge (14) länger bemessen ist als die Länge (I1) der in dem Kanal (11'; 11; 12) anzuordnenden Basiskörper (24) und/oder die Länge (15) des in dem Kanal (11'; 11; 12) anzuordnenden Registerelementes (43).

44. Zylinder (01; 01a; 01 b) nach Anspruch 2 und 5, **dadurch gekennzeichnet, dass** die Aussparung (38) in Axialrichtung des Zylinders (01; 01a; 01 b) eine Länge (14) aufweist, wobei diese Länge (14) länger bemessen ist als die Länge (12) des in dem Kanal (11'; 11; 12) anzuordnenden Füllelementes (26).

45. Zylinder (01; 01 a; 01 b) nach Anspruch 2, **dadurch gekennzeichnet, dass** die Aussparung (38) in ihrer in Umfangsrichtung des Zylinders (01; 01 a; 01 b) gerichteten Breite (b) breiter und/oder in ihrer radial in den Zylinder (01; 01a; 01 b) gerichteten Tiefe (t2) tiefer ausgebildet ist als das jeweilige mit dem in diese Aussparung (38) mündenden Kanal (11'; 11; 12) korrespondierende Maß.

46. Zylinder (01; 01a; 01b) nach Anspruch 2, **dadurch gekennzeichnet, dass** sich die Länge (14) der Aussparung (38) von einer der Stirnseiten (39) des Zylinders (01; 01a; 01 b) bis zur Einmündung des Kanals (11'; 11; 12) in diese Aussparung (38) bemisst.

47. Zylinder (01; 01a; 01 b) nach Anspruch 2, **dadurch gekennzeichnet, dass** die Öffnung der Aussparung (38) zumindest an der Mantelfläche (13) des Zylinders (01; 01a; 01b) mit einer entfernbaren Abdeckung (49) verschlossen ist.

48. Zylinder (01; 01 a; 01 b) nach Anspruch 48, **dadurch gekennzeichnet, dass** die Abdeckung (49) der Öffnung der Aussparung (38) als ein Formteil (49) ausgebildet ist.

49. Zylinder (01; 01a; 01 b) nach Anspruch 48, **dadurch gekennzeichnet, dass** die Abdeckung (49) der Öffnung der Aussparung (38) aus einem Kunststoff ausgebildet ist.

50. Zylinder (01; 01 a; 01 b) nach Anspruch 48, **dadurch gekennzeichnet, dass** die Abdeckung (49) form- und/oder reibschlüssig in die Öffnung der Aussparung (38) eingesetzt ist.

51. Zylinder (01; 01a; 01 b) nach Anspruch 48, **dadurch gekennzeichnet, dass** die Abdeckung (49) mit der Mantelfläche (13) des Zylinders (01; 01a; 01 b) bündig abschließend in die Öffnung der Aussparung (38) eingesetzt ist.

52. Zylinder (01; 01 a; 01 b) nach Anspruch 2 und 5, **dadurch gekennzeichnet, dass** auch jedes Füllelement (26) durch die an der Mantelfläche (13) des Zylinders (01; 01 a; 01 b) ausgebildete Öffnung der Aussparung (38) in den Kanal (11'; 11; 12) einsetzbar ist.

53. Zylinder (01; 01 a; 01b) nach Anspruch 1, **dadurch gekennzeichnet, dass** das Registerelement (43) an mindestens einer Seite einen vorspringenden Abschnitt (44) in Form eines Registervorsprungs (44) oder eines Registersteines (44) oder eines Registerstiftes (44) aufweist.

54. Zylinder (01; 01 a; 01 b) nach Anspruch 53, **dadurch gekennzeichnet, dass** dieser vorspringende Abschnitt (44) in dem Zustand, in welchem das Registerelement (43) in dem Kanal (11'; 11; 12) eingesetzt ist, der Öffnung (14) des Kanals (11'; 11; 12) zugewandt ist.

55. Zylinder (01; 01 a; 01 b) nach Anspruch 53, **dadurch gekennzeichnet, dass** dieser vorspringende Abschnitt (44) auf etwa halber Länge (15) des Registerelements (43) angeordnet ist.

56. Zylinder (01; 01 a; 01 b) nach Anspruch 53, **dadurch gekennzeichnet, dass** dieser vorspringende Abschnitt (44) in dem Zustand, in welchem das Registerelement (43) in dem Kanal (11'; 11; 12) eingesetzt ist, formschlüssig in eine Stanzung (51) eingreift, wobei die Stanzung (51) an dem in die Öffnung (14) des Kanals (11'; 11; 12) eingeführten Ende (03; 04) des jeweiligen Aufzugs (02a bis 02o) eingebracht ist.

57. Zylinder (01; 01 a; 01 b) nach Anspruch 53, **dadurch gekennzeichnet, dass** dieser vorspringende Abschnitt (44) in dem Zustand, in welchem das Registerelement (43) in dem Kanal (11'; 11; 12) eingesetzt ist, einen in einem der Abschnitte (A; B; C; D) auf dem Zylinder (01; 01a; 01 b) angeordneten Aufzug (02a bis 02o) in axialer Richtung des Zylinders (01; 01 a; 0 1 b) ausrichtet.

58. Zylinder (01; 01 a; 01 b) nach Anspruch 1, **dadurch gekennzeichnet, dass** das Registerelement (43) mit mindestens einem Verbindungselement (46) im Kanal (11'; 11; 12) durch eine Verbindung mit dem Zylinder (01; 01 a; 01 b) befestigt ist.

59. Zylinder (01; 01 a; 01 b) nach Anspruch 58, **dadurch gekennzeichnet, dass** das mindestens eine Verbindungselement (46) ein sich in axialer Richtung des Kanals (11'; 11; 12) erstreckendes, in dem Registerelement (43) ausgebildetes Langloch durchläuft.

60. Zylinder (01; 01a; 01 b) nach Anspruch 1, **dadurch gekennzeichnet, dass** jedes im Kanal (11'; 11; 12) angeordnete Registerelement (43) relativ zu zumindest einer der Stirnseiten (39) des Zylinders (01; 01 a; 01 b) oder zu einem dort angebrachten Schmitzring positioniert ist.

61. Zylinder (01; 01a; 01 b) nach Anspruch 1, **dadurch gekennzeichnet, dass** das mindestens eine im Kanal (11'; 11; 12) angeordnete Registerelement (43) mindestens eine im Wesentlichen in das Innere des Kanals (11'; 11; 12) gerichtete Gewindebohrung (48) aufweist, in welcher mindestens eine Stellschraube (47) verstellbar angeordnet ist, wobei mit der mindestens einen Stellschraube (47) der vorspringende Abschnitt (44) hinsichtlich seiner Anordnung im Kanal (11'; 11; 12) feinjustierbar ist.

62. Zylinder (01; 01a; 01 b) nach Anspruch 61, **dadurch gekennzeichnet, dass** die die Stellschraube (47) aufweisende Gewindebohrung (48) den vorspringenden Abschnitt (44) durchdringt.

63. Zylinder (01; 01 a; 01 b) nach Anspruch 58 oder 61, **dadurch gekennzeichnet, dass** das mindestens eine Verbindungselement (46) des Registerelementes (43) und/oder die in der Gewindebohrung (48) des Registerelementes (43) angeordnete Stellschraube (47) jeweils mit einem durch die Öffnung (14) in den Kanal (11'; 11; 12) eingeführten Werkzeug betätigbar ist.

64. Zylinder (01; 01a; 01 b) nach Anspruch 1, **dadurch gekennzeichnet, dass** die Haltevorrichtung (21; 22) jedes in dem mindestens einen Kanal (11'; 11; 12) angeordneten Basiskörpers (24) jeweils mit einem Stellmittel (23) fernbetätigbar ist.

## Claims

1. A cylinder (01; 01 a; 01 b) of a rotary printing press, with at least one channel (11; 11'; 12) extending in the axial direction of this cylinder (01; 01 a; 01 b) beneath the generated surface (13) thereof, the at least one channel (11; 11'; 12) having on the generated surface (13) at least one opening (14), with a plurality of base bodies (24) having in each case a holding device (21; 22) being arranged next to one another in the at least one channel (11; 11'; 12) in the axial direction of the cylinder (01; 01 a; 01 b), an end (03; 04), introduced into the opening (14) of the channel (11; 11'; 12), of packing (02a to 02o) which can be arranged on the generated surface (13) being able to be fixed with the holding device (21; 22) of at least one base body (24), with at least one register element (43) being arranged in the at least one channel (11; 11'; 12), **characterised in that** the at least one register element (43) is in the form of a structural element which is different from the base bodies (24) and can be arranged independently in the channel (11; 11'; 12).

2. A cylinder (01; 01 a; 01 b) according to Claim 1, **characterised in that** a recess (38) having an opening on the generated surface (13) is formed at least on one of the end faces (39) of the cylinder (01; 01 a; 01 b), the at least one channel (11'; 11; 12) opening into this recess (38).

3. A cylinder (01; 01 a; 01 b) according to Claim 2, **characterised in that** each base body (24) and each register element (43) which are to be arranged in the channel (11'; 11; 12) opening into the recess (38) can be inserted into this channel (11'; 11; 12) through the opening in this recess (38) formed on the generated surface (13).

4. A cylinder (01; 01 a; 01 b) according to Claim 1, **characterised in that** an axial length (L) of the cylinder (01; 01 a; 01 b) is subdivided into a plurality of successive sections (A; B; C; D).

5. A cylinder (01; 01 a; 01 b) according to Claim 1, **characterised in that** at least one filling element (26) not having a holding device (21; 22) is arranged in addition to the base bodies (24) and the at least one register element (43) in the region over which the at least one channel (11; 11'; 12) extends.

6. A cylinder (01; 01 a; 01 b) according to Claim 5, **characterised in that** the at least one filling element (26) not having a holding device (21; 22) is arranged in a border region between two adjacent sections (A; B; C; D).

7. A cylinder (01; 01 a; 01 b) according to Claim 4, **characterised in that** at least one channel (11; 11'; 12) in at least one section (A; B; C; D) is closed on the generated surface (13).

8. A cylinder (01; 01 a; 01 b) according to Claim 7, **characterised in that** instead of the base bodies (24) a plurality of filling elements (26) are arranged next to one another in the axial direction in the at least one channel (11; 11'; 12) in sections (A; B; C; D) which are closed on the generated surface (13).

9. A cylinder (01; 01 a; 01 b) according to Claim 5, **characterised in that** at least one group of base bodies (24) and at least one group of filling elements (26) are arranged in the at least one channel (11; 11'; 12).

10. A cylinder (01; 01 a; 01 b) according to Claim 5, **characterised in that** groups of base bodies (24) and at least one group of filling elements (26) are arranged in alternation in the at least one channel (11; 11'; 12).

11. A cylinder (01; 01 a; 01 b) according to Claim 4, **characterised in that** the length of the opening (14) in the at least one channel (11; 11'; 12) corresponds to the length of at least one of the sections (A; B; C; D).

12. A cylinder (01; 01 a; 01 b) according to Claim 4, **characterised in that** a length (I1 ) of the base bodies (24) is short compared with the sections (A; B; C; D).

13. A cylinder (01; 01 a; 01 b) according to Claim 5, **characterised in that** a length (I2) of the filling elements (26) is short compared with the sections (A; B; C; D).

14. A cylinder (01; 01 a; 01 b) according to Claim 1 and/or 5, **characterised in that** the respective length (11; I2; I5) of each base body (24) and/or filling element (26) and/or register element (43) is between 30 mm and 100 mm.

15. A cylinder (01; 01 a; 01 b) according to Claim 1 and/or 5, **characterised in that** the respective length (11; 12; 15) of each base body (24) and/or filling element (26) and/or register element (43) is less than 60 mm.

16. A cylinder (01; 01 a; 01 b) according to Claim 4, **characterised in that** the generated surface (13) in one or more sections (A; B; C; D) is occupied in each case by one or more packings (02a to 02o).

17. A cylinder (01; 01 a; 01 b) according to Claim 16, **characterised in that** each packing (02a to 02o) located on the generated surface (13) has at its respective end (03; 04) at least one folded suspension limb (06; 07) which is introduced into the opening (14) of a channel (11; 11'; 12).

18. A cylinder (01; 01 a; 01 b) according to Claim 1, **characterised in that** in each case a holding device for clamping the suspension limb (06; 07) introduced through the opening (14) into the channel (11; 11'; 12) is located in the base bodies (24).

19. A cylinder (01; 01 a; 01 b) according to Claim 1, **characterised in that** the base bodies (24) and/or register elements (43) are supported in the channel (11; 11'; 12) in a manner resistant to twisting.

20. A cylinder (01; 01 a; 01 b) according to Claim 5, **characterised in that** the filling elements (26) are supported in the channel (11; 11';12) in a manner resistant to twisting.

21. A cylinder (01; 01 a; 01 b) according to Claim 1, **characterised in that** the base bodies (24) and/or the register elements (43) have on their end faces a groove/spring connection (28; 29) or a plug connection with which base bodies (24) and/or register elements (43) can be connected together or to the respective other one of these structural elements in the at least one channel (11; 11'; 12).

22. A cylinder (01; 01 a; 01 b) according to Claim 5, **characterised in that** the filling elements (26) have on their end faces a groove/spring connection (28; 29) or a plug connection with which filling elements (26) can be connected together or to a base body (24) or a register element (43) in the at least one channel (11; 11'; 12).

23. A cylinder (01; 01 a; 01 b) according to Claim 1, **characterised in that** the base body (24) is made of plastics material.

24. A cylinder (01; 01 a; 01 b) according to Claim 5, **characterised in that** the filling element (26) is made of plastics material.

25. A cylinder (01; 01 a; 01 b) according to Claim 1, **characterised in that** the base body (24) is an injection-moulded part.

26. A cylinder (01; 01 a; 01 b) according to Claim 5, **characterised in that** the filling element (26) is an injection-moulded part.

27. A cylinder (01; 01 a; 01 b) according to Claim 1, **characterised in that** the base bodies (24) are in each case constructed as a hollow body.

28. A cylinder (01; 01 a; 01 b) according to Claim 5, **characterised in that** the filling elements (26) are in each case constructed as a hollow body.

29. A cylinder (01; 01 a; 01 b) according to Claim 27 or 28, **characterised in that** the hollow body in its external diameter (D3) is only slightly smaller than the diameter (D2) of the at least one channel (11; 11'; 12).

30. A cylinder (01; 01 a; 01 b) according to Claim 5, **characterised in that** each base body (24) and each filling element (26) has a through-hole (31), with a plurality of base bodies (24) and filling elements (26) arranged in a row next to one another in the same channel (11; 11'; 12) being aligned with one another with respect to their through-holes (31).

31. A cylinder (01; 01 a; 01 b) according to Claim 22, **characterised in that** the groove/spring connection (28; 29) or plug connection provided on the base bodies (24) and filling elements (26) orient relative to one another the through-hole (31) in base bodies (24) and filling elements (26) which are arranged in a row next to one another.

32. A cylinder (01; 01 a; 01 b) according to Claim 5, **characterised in that** the filling elements (26) are similar in their external contours to those of the base bodies (24).

33. A cylinder (01; 01 a; 01 b) according to Claim 5, **characterised in that** the base bodies (24) and the filling elements (26) are in each case constructed in the same way.

34. A cylinder (01; 01 a; 01 b) according to Claim 1, **characterised in that** the respective opening (14) in the at least one channel (11; 11'; 12) in the axial direction of the cylinder (01; 01 a; 01 b) is in the form of a slot with a slot width (S) of less than 5 mm.

35. A cylinder (01; 01 a; 01 b) according to Claim 1, **characterised in that** the respective opening (14) in the at least one channel (11; 11'; 12) in the axial direction of the cylinder (01; 01 a; 01 b) is in the form of a slot with a slot width (S) of between 1 mm and 3 mm.

36. A cylinder (01; 01 a; 01 b) according to Claim 1, **characterised in that** the at least one channel (11'; 11; 12) has a substantially round or rectangular cross-sectional shape.

37. A cylinder (01; 01 a; 01 b) according to Claim 1, **characterised in that** the at least one channel (11'; 11; 12) is in the form of a groove formed on the generated surface (13) of the cylinder (01; 01 a; 01 b).

38. A cylinder (01; 01 a; 01 b) according to Claim 37, **characterised in that** the at least one channel (11'; 11; 12) in the form of a groove is at least partially covered on the generated surface (13) of the cylinder (01; 01 a; 01 b) by a shaped part (36).

39. A cylinder (01; 01 a; 01 b) according to Claim 38, **characterised in that** the shaped part (36) is in the form of a profiled bar (36).

40. A cylinder (01; 01 a; 01 b) according to Claim 38, **characterised in that** the shaped part (36) is formed in one piece or in several pieces on the generated surface (13) of the cylinder (01; 01 a; 01 b).

41. A cylinder (01; 01 a; 01 b) according to Claim 1, **characterised in that** the base body (24) is in the form of an approximately C-shaped shaped part (33), the shaped part (33) being supported on one hand at least on a part of the holding device (21; 22) and on the other hand on a first wall (17) extending at an acute angle (α) from the opening (14) to the interior of the channel (11'; 11; 12).

42. A cylinder (01; 01 a; 01 b) according to Claim 1, **characterised in that** a bearer ring is attached in each case on or close to at least one of the end faces (39) of the cylinder (01; 01 a; 01 b).

43. A cylinder (01; 01 a; 01 b) according to Claim 2, **characterised in that** the recess (38) in the axial direction of the cylinder (01; 01 a; 01 b) has a length (I4), this length (I4) being longer than the length (I1) of the base bodies (24) to be arranged in the channel (11'; 11; 12) and/or the length (I5) of the register element (43) to be arranged in the channel (11'; 11; 12).

44. A cylinder (01; 01 a; 01 b) according to Claim 2 and 5, **characterised in that** the recess (38) in the axial direction of the cylinder (01; 01 a; 01 b) has a length (I4), this length (I4) being longer than the length (I2) of the filling element (26) to be arranged in the channel (11'; 11; 12).

45. A cylinder (01; 01 a; 01 b) according to Claim 2, **characterised in that** the recess (38) in its width (b) directed in the peripheral direction of the cylinder (01; 01 a; 01 b) is wider and/or in its depth (t2) directed radially into the cylinder (01; 01 a; 01 b) is deeper than the respective measurement corresponding to the channel (11'; 11; 12) opening into this recess (38).

46. A cylinder (01; 01 a; 01 b) according to Claim 2, **characterised in that** the length (14) of the recess (38) is measured from one of the end faces (39) of the cylinder (01; 01 a; 01 b) to the point at which the channel (11'; 11; 12) opens into this recess (38).

47. A cylinder (01; 01 a; 01 b) according to Claim 2, **characterised in that** the opening of the recess (38) at least on the generated surface (13) of the cylinder (01; 01 a; 01b) is closed with a removable cover (49).

48. A cylinder (01; 01 a; 01 b) according to Claim 47, **characterised in that** the cover (49) of the opening of the recess (38) is in the form of a shaped part (49).

49. A cylinder (01; 01 a; 01 b) according to Claim 47, **characterised in that** the cover (49) of the opening of the recess (38) is made from a plastics material.

50. A cylinder (01; 01 a; 01 b) according to Claim 47, **characterised in that** the cover (49) is inserted in a positive and/or frictional connection into the opening of the recess (38).

51. A cylinder (01; 01 a; 01 b) according to Claim 47, **characterised in that** the cover (49) is inserted into the opening of the recess (38) forming a flush closure with the generated surface (13) of the cylinder (01; 01 a; 01 b).

52. A cylinder (01; 01 a; 01 b) according to Claim 2 and 5, **characterised in that** also each filling element (26) can be inserted into the channel (11'; 11; 12) through the opening of the recess (38) formed on the generated surface (13) of the cylinder (01; 01 a; 01 b).

53. A cylinder (01; 01 a; 01 b) according to Claim 1, **characterised in that** the register element (43) on at least one side has a projecting section (44) in the form of a register projection (44) or a register block (44) or a register pin (44).

54. A cylinder (01; 01 a; 01 b) according to Claim 53, **characterised in that** this projecting section (44), in the state in which the register element (43) is inserted in the channel (11'; 11; 12), faces the opening (14) of the channel (11'; 11; 12).

55. A cylinder (01; 01 a; 01 b) according to Claim 53, **characterised in that** this projecting section (44) is arranged at approximately half the length (I5) of the register element (43).

56. A cylinder (01; 01 a; 01 b) according to Claim 53, **characterised in that** this projecting section (44), in the state in which the register element (43) is inserted in the channel (11'; 11; 12), engages in positive manner in a cutout (51), the cutout (51) being introduced at the end (03; 04) of the respective packing (02a to 02o) which is introduced into the opening (14) of the channel (11'; 11; 12).

57. A cylinder (01; 01 a; 01 b) according to Claim 53, **characterised in that** this projecting section (44), in the state in which the register element (43) is inserted in the channel (11'; 11; 12), orients packing (02a to 02o) arranged in one of the sections (A; B; C; D) on the cylinder (01; 01 a; 01 b) in the axial direction of the cylinder (01; 01 a; 01 b).

58. A cylinder (01; 01 a; 01 b) according to Claim 1, **characterised in that** the register element (43) is fastened with at least one connecting element (46) in the channel (11'; 11; 12) by a connection with the cylinder (01; 01 a; 01 b).

59. A cylinder (01; 01 a; 01 b) according to Claim 58, **characterised in that** the at least one connecting element (46) passes through an elongate hole formed in the register element (43) and extending in the axial direction of the channel (11'; 11; 12).

60. A cylinder (01; 01 a; 01 b) according to Claim 1, **characterised in that** each register element (43) arranged in the channel (11'; 11; 12) is positioned relative to at least one of the end faces (39) of the cylinder (01; 01 a; 01 b) or to a bearer ring attached there.

61. A cylinder (01; 01 a; 01 b) according to Claim 1, **characterised in that** the at least one register element (43) arranged in the channel (11'; 11; 12) has at least one threaded bore (48) directed substantially into the interior of the channel (11'; 11; 12), in which bore at least one adjusting screw (47) is adjustably arranged, with the projecting section (44) being capable of fine adjustment with regard to its arrangement in the channel (11'; 11; 12) with the at least one adjusting screw (47).

62. A cylinder (01; 01 a; 01 b) according to Claim 61, **characterised in that** the threaded bore (48) having the adjusting screw (47) penetrates through the projecting section (44).

63. A cylinder (01; 01 a; 01 b) according to Claim 58 or 61, **characterised in that** the at least one connecting element (46) of the register element (43) and/or the adjusting screw (47) arranged in the threaded bore (48) of the register element (43) can be actuated in each case with a tool introduced through the opening (14) in the channel (11'; 11; 12).

64. A cylinder (01; 01 a; 01 b) according to Claim 1, **characterised in that** the holding device (21; 22) of each base body (24) arranged in the at least one channel (11'; 11; 12) can be remotely actuated in each case with an actuating means (23).

## Revendications

1. Cylindre (01 ; 01 a ; 01 b) d'une machine à imprimer rotative, avec au moins un canal (11 ; 11' ; 12) s'étendant dans la direction axiale de ce cylindre (01 ; 01a ; 01 b), au-dessous de sa surface d'enveloppe (13), le au moins un canal (11 ; 11' ; 12) présentant, sur la surface d'enveloppe (13), au moins une ouverture (14), plusieurs corps de base (24), présentant chacun un dispositif de maintien (21 ; 22), étant disposés les uns à côté des autres dans le au moins un canal (11 ; 11' ; 12), dans la direction axiale du cylindre (01 ; 01a ; 01 b), une extrémité (30 ; 04), introduite dans l'ouverture (4) du canal (11 ; 11' ; 12), d'un habillage (02a à 02o) susceptible d'être agencé sur la surface d'enveloppe (13), étant susceptible d'être fixée à l'aide du dispositif de maintien (21 ; 22) d'au moins un corps de base (24), au moins un élément de repérage (43) étant disposé dans le au moins un canal (11 ; 11' ; 12), **caractérisé en ce que** le moins un élément de repérage (43) est réalisé sous forme d'élément, susceptible d'être agencé de façon autonome dans le canal (11 ; 11' ; 12), différent des corps de base (24).

2. Cylindre (01 ; 01 a ; 01 b) selon la revendication 1, **caractérisé en ce qu'**un évidement (38), présentant une ouverture sur la surface d'enveloppe (13), est réalisé au moins sur l'une des faces frontales (39) du cylindre (01 ; 01 a ; 01 b), le au moins un canal (11 ; 11' ; 12) débouchant dans cet évidement (38).

3. Cylindre (01 ; 01 a ; 01 b) selon la revendication 2, **caractérisé en ce que** chaque corps de base (24) et chaque élément de repérage (43), devant être disposés dans le canal (11 ; 11' ; 12) débouchant dans l'évidement (38), sont susceptible d'être insérés dans ce canal (11 ; 11' ; 12), en passant par l'ouverture, réalisée sur la surface d'enveloppe (13), de cet évidement (38).

4. Cylindre (01 ; 01a ; 01 b) selon la revendication 1, **caractérisé en ce qu'**une longueur axiale (L) du cylindre (01 ; 01a ; 01 b) est subdivisée en plusieurs tronçons (A ; B ; C ; D) se suivant les uns les autres.

5. Cylindre (01 ; 01 a ; 01 b) selon la revendication 1, **caractérisé en ce que,** dans la zone d'étendue du au moins un canal (11 ; 11' ; 12), en plus des corps de base (24) et du au moins un élément de repérage (43), est disposé au moins un élément de remplissage (26) ne présentant aucun dispositif de maintien (21 ; 22).

6. Cylindre (01 ; 01 a ; 01 b) selon la revendication 5, **caractérisé en ce que** le au moins un élément de remplissage (26) ne présentant aucun dispositif de maintien (21 ; 22) est disposé dans une zone limite, entre deux tronçons (A ; B ; C ; D) voisins.

7. Cylindre (01 ; 01a ; 01 b) selon la revendication 4, **caractérisé en ce qu'**au moins un canal (11 ; 11' ; 12), dans au moins un tronçon (A ; B ; C ; D), est fermé sur la surface d'enveloppe.

8. Cylindre (01 ; 01 a ; 01 b) selon la revendication 7, **caractérisé en ce que,** dans le au moins un canal (11 ; 11' ; 12), dans des tronçons (A ; B ; C ; D) fermés sur la surface d'enveloppe, au lieu des corps de base (24), plusieurs éléments de remplissage (26) sont disposés les uns à côté des autres en direction axiale.

9. Cylindre (01 ; 01 a ; 01 b) selon la revendication 5, **caractérisé en ce qu'**au moins un groupe de corps de base (24) et au moins un groupe d'éléments de remplissage (26) sont disposés dans le au moins un canal (11 ; 11' ; 12).

10. Cylindre (01 ; 01 a ; 01 b) selon la revendication 5, **caractérisé en ce que** des groupes de corps de base (24) et au moins un groupe d'éléments de remplissage (26) sont disposés, en alternance, dans le au moins un canal (11 ; 11' ; 12).

11. Cylindre (01 ; 01 a ; 01 b) selon la revendication 4, **caractérisé en ce que** la longueur de l'ouverture (14), dans le au moins un canal (11 ; 11' ; 12), correspond à la longueur d'au moins l'un des tronçons (A ; B ; C ; D).

12. Cylindre (01 ; 01 a ; 01 b) selon la revendication 4, **caractérisé en ce qu'**une longueur (I1) des corps de base (24) est courte par rapport aux tronçons (A ; B ; C ; D).

13. Cylindre (01 ; 01 a ; 01 b) selon la revendication 5, **caractérisé en ce qu'**une longueur (I2) des élément de remplissage (26) est courte par rapport aux tronçons (A ; B ; C ; D).

14. Cylindre (01 ; 01a ; 01b) selon la revendication 1 et/ou 5, **caractérisé en ce** la longueur (I1 ; I2 ; I5) respective de chaque corps de base (24) et/ou élément de remplissage (26) et/ou élément de repérage (43) est comprise dans la fourchette entre 30 mm et 100 mm.

15. Cylindre (01 ; 01a ; 01b) selon la revendication 1 et/ou 5, **caractérisé en ce que** la longueur (I1 ; I2 ; I5) respective de chaque corps de base (24) et/ou élément de remplissage (26) et/ou élément de repérage (43) est inférieure à 60 mm.

16. Cylindre (01 ; 01 a ; 01 b) selon la revendication 4, **caractérisé en ce que,** dans un ou plusieurs tronçons (A ; B ; C ; D), la surface d'enveloppe (13) est chaque fois garnie d'un ou plusieurs habillages (02a à 02o).

17. Cylindre (01 ; 01 a ; 01 b) selon la revendication 16, **caractérisé en ce que** chaque habillage (02a à 02o) disposé sur la surface d'enveloppe (13) présente, à son extrémité (03 ; 04) respective, au moins une branche d'accrochage (06 ; 07) pliée, introduite dans l'ouverture (14) d'un canal (11 ; 11'; 12).

18. Cylindre (01 ; 01 a ; 01 b) selon la revendication 1, **caractérisé en ce que,** dans chacun des corps de base (24) se trouve un dispositif de maintien, pour serrer la branche d'accrochage (06 ; 07), introduite dans l'ouverture (14) ménagée dans le canal (11 ; 11'; 12).

19. Cylindre (01 ; 01 a ; 01 b) selon la revendication 1, **caractérisé en ce que** les corps de base (24) et/ou les éléments de repérage (43) prennent appui, de façon assujettie en rotation, dans le canal (11 ; 11' ; 12).

20. Cylindre (01 ; 01 a ; 01 b) selon la revendication 5, **caractérisé en ce que** les éléments de remplissage (26) prennent appui, de façon assujettie en rotation, dans le canal (11 ; 11' ; 12).

21. Cylindre (01 ; 01a ; 01 b) selon la revendication 1, **caractérisé en ce que** les corps de base (24) et/ou les éléments de repérage (43) présentent, frontalement, une liaison à rainure/languette (28 ; 29) ou une liaison à enfichage, avec laquelle, dans le au moins un canal (11 ; 11' ; 12), des corps de base (24) et/ou des éléments de repérage (43) sont susceptibles d'être reliés entre eux ou à chaque fois l'autre de ces éléments.

22. Cylindre (01 ; 01 a ; 01 b) selon la revendication 5, **caractérisé en ce que** les éléments de remplissage (26) présentent, frontalement, une liaison à rainure/languette (28 ; 29) ou une liaison à enfichage, avec laquelle, dans le au moins un canal (11 ; 11' ; 12), des éléments de remplissage (26) sont susceptibles d'être reliés entre eux ou à un corps de base (24) ou à un élément de repérage (43).

23. Cylindre (01 ; 01 a ; 01 b) selon la revendication 1, **caractérisé en ce que** le corps de base (24) est composé de matière synthétique.

24. Cylindre (01 ; 01 a ; 01 b) selon la revendication 5, **caractérisé en ce que** l'élément de remplissage (26) est composé de matière synthétique.

25. Cylindre (01 ; 01 a ; 01 b) selon la revendication 1, **caractérisé en ce que** le corps de base (24) est une pièce moulée par injection.

26. Cylindre (01 ; 01 a ; 01 b) selon la revendication 5, **caractérisé en ce que** l'élément de remplissage (26) est une pièce moulée par injection.

27. Cylindre (01 ; 01 a ; 01 b) selon la revendication 1, **caractérisé en ce que** les corps de base (24) sont chacun réalisée sous forme de corps creux.

28. Cylindre (01 ; 01 a ; 01 b) selon la revendication 5, **caractérisé en ce que** les éléments de remplissage (26) sont chacun réalisée sous forme de corps creux.

29. Cylindre (01 ; 01 a ; 01 b) selon la revendication 27 ou 28, **caractérisé en ce que** le corps creux est d'un diamètre extérieur (D3) seulement légèrement inférieur au diamètre (D2) du au moins un canal (11 ; 11' ; 12).

30. Cylindre (01 ; 01 a ; 01 b) selon la revendication 5, **caractérisé en ce que** chaque corps de base (24) et chaque élément de remplissage (26) présentent un trou de passage (31), sachant que plusieurs corps de base (24) et éléments de remplissage (26), alignés en rangée dans le même canal (11 ; 11' ; 12), ont leur trous de passage (31) mutuellement alignés.

31. Cylindre (01 ; 01 a ; 01 b) selon la revendication 22, **caractérisé en ce que** la liaison à rainure/languette (28 ; 29) ou liaison à enfichage, prévue dans les corps de base (24) et les éléments de remplissage (26), aligne le trou traversant (31) manégé dans les corps de base (24) et les éléments de remplissage (26) alignés les uns les autres en rangée.

32. Cylindre (01 ; 01 a ; 01 b) selon la revendication 5, **caractérisé en ce que** les éléments de remplissage (26) ont un contour extérieur analogue à celui des corps de base (24).

33. Cylindre (01 ; 01 a ; 01 b) selon la revendication 5, **caractérisé en ce que** les corps de base (24) et les éléments de remplissage (26) sont chacun de type identique.

34. Cylindre (01 ; 01 a ; 01 b) selon la revendication 1, **caractérisé en ce que** l'ouverture (14) respective, ménagée dans le au moins un canal (11 ; 11' ; 12), dans la direction axiale du cylindre (01 ; 01 a ; 01 b), est réalisée en forme de fente, avec une largeur de fente (S) inférieure à 5 mm.

35. Cylindre (01 ; 01 a ; 01 b) selon la revendication 1, **caractérisé en ce que** l'ouverture (14) respective, ménagée dans le au moins un canal (11 ; 11' ; 12), dans la direction axiale du cylindre (01 ; 01a ; 01b), est réalisée en forme de fente, avec une largeur de fente (S) comprise dans la fourchette entre 1 mm et 3 mm.

36. Cylindre (01 ; 01 a ; 01 b) selon la revendication 1, **caractérisé en ce que** le au moins un canal (11 ; 11' ; 12) présente une forme de section transversale sensiblement ronde, ou rectangulaire.

37. Cylindre (01 ; 01 a ; 01 b) selon la revendication 1, **caractérisé en ce que** le au moins un canal (11 ; 11' ; 12) est réalisé sous forme de rainure formée sur la surface d'enveloppe (13) du cylindre (01 ; 01 a ; 01 b).

38. Cylindre (01 ; 01 a ; 01 b) selon la revendication 37, **caractérisé en ce que** le au moins un canal (11 ; 11' ; 12) réalisé sous forme de rainure est au moins partiellement couvert, sur la surface d'enveloppe (13) du cylindre (01 ; 01a ; 01 b), par une pièce de forme (36).

39. Cylindre (01 ; 01 a ; 01 b) selon la revendication 38, **caractérisé en ce que** la pièce de forme (36) est réalisée sous forme de bande profilée (36).

40. Cylindre (01 ; 01 a ; 01b) selon la revendication 38, **caractérisé en ce que** la pièce de forme (36), réalisée sur la surface d'enveloppe (13) du cylindre (01 ; 01 a ; 01 b), est réalisée d'une seule pièce ou en plusieurs pièces.

41. Cylindre (01 ; 01 a ; 01 b) selon la revendication 1, **caractérisé en ce que** le corps de base (24) est réalisé sous forme de pièce de forme (33) à peu près en forme de C, la pièce de forme (33), d'une part, prenant appui, au moins sur une partie du dispositif de maintien (21 ; 22) et, d'autre part, sur une première paroi (17), s'étendant, sous un angle (α) aigu, de l'ouverture (14) à l'intérieur du canal (11 ; 11' ; 12).

42. Cylindre (01 ; 01 a ; 01 b) selon la revendication 1, **caractérisé en ce qu'**une bague ou couronne de cylindre est chaque fois montée sur, ou à proximité, d'au moins l'une des faces frontales (39) du cylindre (01 ; 01 a ; 01 b).

43. Cylindre (01 ; 01 a ; 01 b) selon la revendication 2, **caractérisé en ce que** l'évidemment (38) présente, dans la direction axiale du cylindre (01 ; 01 a ; 01 b), une longueur (I4), cette longueur (I4) étant plus grande que la longueur (I1) des corps de base (24) à disposer dans le canal (11 ; 11' ; 12) et/ou que la longueur (I5) de l'élément de repérage (43) à disposer dans le canal (11 ; 11' ; 12).

44. Cylindre (01 ; 01 a ; 01 b) selon les revendications 2 et 5, **caractérisé en ce que** l'évidemment (38) présente, dans la direction axiale du cylindre (01 ; 01 a ; 01 b), une longueur (I4), cette longueur (I4) étant plus grande que la longueur (I2) de l'élément de remplissage (26) à disposer dans le canal (11 ; 11' ; 12).

45. Cylindre (01 ; 01 a ; 01 b) selon la revendication 2, **caractérisé en ce que** l'évidemment (38), dans sa largeur (b) orientée dans la direction périphérique du cylindre (01 ; 01 a ; 01 b), est plus large et/ou, dans sa profondeur (t2) orientée radialement dans le cylindre (01 ; 01 a ; 01 b), est plus profond que la valeur respective, correspondant au canal (11 ; 11' ; 12) débouchant dans cet évidement (38).

46. Cylindre (01 ; 01 a ; 01 b) selon la revendication 2, **caractérisé en ce que** la longueur (I4) de l'évidemment (38) est mesurée en allant d'une des faces frontales (39) du cylindre (01 ; 01 a ; 01 b), à l'embouchure du canal (11 ; 11' ; 12) dans cet évidement (38).

47. Cylindre (01 ; 01 a ; 01 b) selon la revendication 2, **caractérisé en ce que** l'ouverture de l'évidement (38), au moins sur la surface d'enveloppe (13) du cylindre (01 ; 01a ; 01 b), est fermée avec un couvercle (49) amovible.

48. Cylindre (01 ; 01 a ; 01 b) selon la revendication 47, **caractérisé en ce que** le couvercle (49) de l'ouverture de l'évidement (38) est réalisé en tant que pièce de forme.

49. Cylindre (01 ; 01 a ; 01 b) selon la revendication 47, **caractérisé en ce que** couvercle (49) de l'ouverture de l'évidement (38) est réalisé en matière synthétique.

50. Cylindre (01 ; 01 a ; 01 b) selon la revendication 47, **caractérisé en ce que** couvercle (49) est inséré dans l'ouverture de l'évidement (38) avec une liaison à ajustement de forme ou à friction.

51. Cylindre (01 ; 01 a ; 01 b) selon la revendication 47, **caractérisé en ce que** couvercle (49) est inséré dans l'ouverture de l'évidement (38), en la fermant et en étant en affleurement avec la surface d'enveloppe (13) du cylindre (01 ; 01 a ; 01 b).

52. Cylindre (01 ; 01 a ; 01 b) selon les revendications 2 et 5, **caractérisé en ce que,** également, chaque élément de remplissage (26) est susceptible d'être inséré par l'ouverture, réalisée sur la surface d'enveloppe (13) du cylindre (01 ; 01 a ; 01 b), de l'évidement (38) ménagé dans le canal (11 ; 11' ; 12).

53. Cylindre (01 ; 01 a ; 01 b) selon la revendication 1, **caractérisé en ce que** l'élément de repérage (43) présente, sur au moins un côté, un tronçon (44) en saillie, ayant la forme d'une saillie de repérage (44), ou d'un patin de repérage (44), ou d'un téton de repérage (44).

54. Cylindre (01 ; 01 a ; 01 b) selon la revendication 53, **caractérisé en ce que** ce tronçon (44) en saillie, dans l'état dans lequel l'élément de repérage (43) est inséré dans le canal (11 ; 11' ; 12), est tourné vers l'ouverture (14) du canal (11 ; 11' ; 12).

55. Cylindre (01 ; 01 a ; 01 b) selon la revendication 53, **caractérisé en ce que** ce tronçon (44) en saillie est disposé à peu près à mi-longueur (I5) de l'élément de repérage (43).

56. Cylindre (01 ; 01 a ; 01 b) selon la revendication 53, **caractérisé en ce que** ce tronçon (44) en saillie, dans l'état dans lequel l'élément de repérage (43) est inséré dans le canal (11 ; 11' ; 12), s'engage, avec une liaison à ajustement de forme, dans un estampage (51), l'estampage (51) étant ménagé sur l'extrémité (03 ; 04), insérée dans l'ouverture (14) du canal (11 ; 11' ; 12), de l'habillage (02a à 02o) respectif.

57. Cylindre (01 ; 01 a ; 01b) selon la revendication 53, **caractérisé en ce que** ce tronçon (44) en saillie, dans l'état dans lequel l'élément de repérage (43) est inséré dans le canal (11 ; 11' ; 12), oriente un habillage (02a à 02o), disposé dans l'un des tronçons (A ; B ; C ; D), sur le cylindre (01 ; 01 a ; 01 b), dans la direction axiale du cylindre (01 ; 01 a ; 01 b).

58. Cylindre (01 ; 01 a ; 01 b) selon la revendication 1, **caractérisé en ce que** l'élément de repérage (43) est fixé par une liaison au cylindre (01 ; 01 a ; 01 b), à l'aide d'au moins un élément de liaison (46) dans le canal (11 ; 11' ; 12).

59. Cylindre (01 ; 01 a ; 01 b) selon la revendication 58, **caractérisé en ce que** le au moins un élément de liaison (46) traverse un trou oblong, ménagé dans l'élément de repérage (43), s'étendant dans la direction du canal (11 ; 11' ; 12).

60. Cylindre (01 ; 01 a ; 01 b) selon la revendication 1, **caractérisé en ce que** chaque élément de repérage (43), disposé dans le canal (11 ; 11' ; 12), est positionné par rapport à au moins l'une des faces frontales (39) du cylindre (01 ; 01 a ; 01 b), ou par rapport à une bague de cylindre y étant montée.

61. Cylindre (01 ; 01 a ; 01 b) selon la revendication 1, **caractérisé en ce que** le au moins un élément de repérage (43), disposé dans le canal (11 ; 11' ; 12), présente au moins un trou taraudé (48), orienté sensiblement vers l'intérieur du canal (11 ; 11' ; 12), dans lequel au moins une vis de réglage (47) est disposée de façon réglable, le tronçon (44) en saillie étant susceptible de faire l'objet d'un ajustement fin, quant à son agencement dans le canal (11 ; 11' ; 12), à l'aide de la au moins une vis de réglage (47).

62. Cylindre (01 ; 01 a ; 01 b) selon la revendication 61, **caractérisé en ce que** le trou taraudé (48), présentant la vis de réglage (47), traverse le tronçon (44) en saillie.

63. Cylindre (01 ; 01 a ; 01 b) selon la revendication 58 ou 61, **caractérisé en ce que** le au moins un élément de liaison (46) de l'élément de repérage (43) et/ou la vis de réglage (47) disposée dans le trou taraudé (48) de l'élément de repérage (43), sont chacun/chacune actionnables à l'aide d'un outil introduit par l'ouverture (14) dans le canal (11 ; 11' ; 12).

64. Cylindre (01 ; 01a ; 01b) selon la revendication 1, **caractérisé en ce que** le dispositif de maintien (21 ; 22) de chaque corps de base (24), disposé dans le au moins un canal (11 ; 11' ; 12), est chaque fois susceptible d'être télécommandé à l'aide d'un moyen de réglage (23).
